# EUROPÄISCHE PATENTSCHRIFT

(11) **EP 2 841 274 B1**
(45) Veröffentlichungstag und Bekanntmachung des Hinweises auf die Patenterteilung: **25.05.2016**
(21) Anmeldenummer: 13714632.0
(22) Anmeldetag: 03.04.2013
(51) Int. Cl.: B41F 13/22, B41F 31/00

(54) **TEMPERIERAGGREGAT ZUR TEMPERIERUNG VON FUNKTIONSTEILEN EINER DRUCKMASCHINE, DRUCKANLAGE MIT EINER DRUCKMASCHINE UND EINEM TEMPERIERAGGREGAT SOWIE SATZ VON MODULEN ZUR BILDUNG EINES TEMPERIERAGGREGATES**
TEMPERATURE CONTROL ASSEMBLY FOR CONTROLLING THE TEMPERATURE OF FUNCTIONAL PARTS OF A PRINTING MACHINE, PRINTING SYSTEM WITH A PRINTING MACHINE AND A TEMPERATURE CONTROL ASSEMBLY, AND SET OF MODULES FOR FORMING A TEMPERATURE CONTROL ASSEMBLY
ENSEMBLE DE THERMORÉGULATION DESTINÉ À THERMORÉGULER DES PIÈCES FONCTIONNELLES D'UNE MACHINE D'IMPRESSION, INSTALLATION D'IMPRESSION COMPRENANT UNE MACHINE D'IMPRESSION ET UN ENSEMBLE DE THERMORÉGULATION ET GROUPE DE MODULES DESTINÉS À FORMER UN ENSEMBLE DE THERMORÉGULATION

(30) Priorität: 25.04.2012 DE 102012206844
(43) Veröffentlichungstag der Anmeldung: 04.03.2015
(73) Patentinhaber: Koenig & Bauer AG, 97080 Würzburg (DE)
(72) Erfinder: HERBERT, Burkard, 97072 Würzburg (DE); MÜLLER, Daniela, 97209 Veitshöchheim (DE); MÜLLER, Matthias, 97280 Remlingen (DE); PFISTER, Roland, 97780 Gössenheim - Sachsenheim (DE)
(74) Vertreter: Koenig & Bauer AG
(86) Internationale Anmeldenummer: PCT/EP2013/057016
(87) Internationale Veröffentlichungsnummer: WO 2013/160074

(56) Entgegenhaltungen:
- DE-A1-102009 001 597
- DE-B4- 10 008 210

## Beschreibung

Die Erfindung betrifft ein Temperieraggregat zur Temperierung von Funktionsteilen einer Druckmaschine, eine Druckanlage mit einer Druckmaschine und einem Temperieraggregat sowie einen Satz von Modulen zur Bildung eines Temperieraggregates gemäß den Ansprüchen 1, 14 bzw. 15.

Die DE 10 2007 003 619 A1 offenbart eine Bogendruckmaschine mit einer Temperiereinrichtung, wobei ein durch eine zentrale Temperiereinrichtung gekühlter Primärkreislauf vorgesehen ist, an welchen in den Druckwerken einzelne Temperierkreisläufe thermisch in der Weise gekoppelt sind, dass zu deren Temperierung ein Fluidaustausch mit dem Primärkreislauf über ein Ventil erfolgt.

Durch die EP 1 862 310 A2 ist eine Druckmaschine mit mehreren Druckwerken offenbart, welcher zur Bereitstellung von Feuchtmittel und zur Temperierung ein im wesentlichen in der Art eines Geräteschrankes mit Fronttüren ausgebildetes Peripheriegerät zugeordnet ist. Durch das Peripheriegerät kann einerseits im Kreislauf geführtes Feuchtmittel aufbereitet und Temperiermittel eines Temperiermittelkreislaufs zur gemeinsamen Temperierung von Auftragswalzen temperiert werden.

Die WO 2006/072558 A1 offenbart eine Druckmaschine mit Drucktürmen, wobei einem Druckturm eine Versorgungseinrichtung zur Versorgung von Temperierkreisen des Druckturms mit Temperierfluid zugeordnet ist, aus welchen wahlweise aus zwei Primärkreisen zum Kühlen oder Vorwärmen Primärkreisfluid zudosierbar ist.

Durch die EP 1 644 901 B1 ist eine Maschine zur Verarbeitung von Bogen mit einer Mehrzahl von Modulen bekannt.

Die DE 100 08 210 B4 offenbart eine ÖI-Temperier-Vorrichtung, wobei das temperierte ÖI zunächst im Druckwerk zur Temperierung von Reibern verwendet und anschließend als Schmiermittel an Schmierstellen des Druckwerkes zugeführt wird. Die ÖI-Temperier-Vorrichtung ist hierbei in einem modularen Körper integriert und ist über eine Zufuhr- und eine Rücklaufleitung mit dem Druckwerk verbunden. Es können mehrere modulartige Vorrichtungen zusammengeschlossen werden wobei die Kühlmittelleitungen über Schnittstellen verbindbar sind. Je modularer Vorrichtung ist ein Kühlkreislauf und ein durch den Kühlkreislauf über einen Wärmetauscher temperierter ÖI-Kreislauf vorgesehen. Der jeweilige Kühlkreislauf soll jeweils an einer Kälteanlage angeschlossen sein, welche in nicht näher dargestellter Weise über die Kühlmittelleitungen an einer nicht näher beschriebenen zentralen Kühlvorrichtung angeschlossen sein sollen.

Die DE 10 2009 001 597 A1 betrifft ein Temperierkonzept, wobei in einem Druckturm übereinander stirnseitig des Druckturms modulartige Sekundärkreisläufe vorgesehen sind. Diese Temperierkreisläufe sind an einen Primärkreislauf gekoppelt bzw. koppelbar, aus welchem in die Sekundärkreisläufe Primärkreisfluid zudosierbar ist. Der Primärkreis kann in einfachster Ausführung durch einen stirnseitigen Kreislauf ausgebildet sein, in welchem ein Kälteaggregat vorgesehen ist. Der stirnseitige Kreislauf kann jedoch auch ein Primärkreislaufzweig eines mehrere Drucktürme versorgenden Primärkreises darstellen, in welchem das Kälteaggregat vorgesehen ist.

Der Erfindung liegt die Aufgabe zugrunde, ein Temperieraggregat zur Temperierung von Funktionsteilen einer Druckmaschine, eine Druckanlage mit einer Druckmaschine und einem Temperieraggregat sowie einen Satz von Modulen zur Bildung eines Temperieraggregates. zu schaffen.

Die Aufgabe wird erfindungsgemäß durch die Merkmale der Ansprüche 1, 14 bzw. 15 gelöst.

Die mit der Erfindung erzielbaren Vorteile bestehen insbesondere darin, dass eine besonders raumsparende, und einfach zu installierende Vorrichtung zur Temperierung geschaffen ist. Hierzu umfasst die auch als Temperieraggregat bezeichnete Vorrichtung zur Temperierung mehrere unabhängig voneinander steuer- und/oder regelbare Temperierteilkreise, an welche zu zu temperierende Bauteile koppelbar sind und welche an eine gemeinsame, Temperierfluid führende Vor- und Rücklaufleitung koppelbar sind.

Das Temperieraggregat umfasst des weiteren eine Temperiermittelvorlage zur Bevorratung temperierten Temperierfluids, von welcher die gemeinsame Vorlaufleitung abgeht. Hierbei können die Rücklauf- und Vorlaufleitung im vorlagefernen Endbereich durch einen Bypass verbunden bzw. verbindbar sein, so dass zusammen mit der Vorlage ein echter Primärkreis gebildet wird, in welchem Temperierfluid umläuft. In einer anderen, z. B. vorteilhaften Ausführung kann ein derartiger Bypass jedoch entfallen. Obgleich hierbei durch die Vor- und Rücklaufleitung kein von den Temperierkreisen verschiedener Kreislauf ausgebildet wird, soll im folgenden - wo nicht explizit unterschieden - der Leitungsweg, der der gemeinsamen Versorgung der Temperierkreise dient, also die gemeinsame Vorlauf- und Rücklaufleitung, zusammen mit der Vorlage der Einfachheit wegen dennoch als "Primärkreis" bezeichnet werden. In diesem zweiten Fall teilt sich dieser "Primärkreis" in mehrere parallele Primärkreiszweige, bevor er im Rücklauf wieder zusammen gefasst ist. Grundsätzlich können mehrere dieser jeweils mehrere Temperierkreise versorgender - "echte" oder "unechte" - Primärkreise vorgesehen sein. Bevorzugt ist das vorgehaltene Temperierfluid von äußeren Fluidkreisen fuidtechnisch entkoppelt. Die gemeinsame Vorlaufleitung, der Fluidspeicher sowie ein das Temperierfluid des Fluidspeichers temperierendes Aggregat sind als Bestandteile des Temperieraggregates von diesem durch ein gemeinsames ein- oder mehrteiliges Gestell umfasst.

In besonderer Ausgestaltung ist die Vorrichtung zur Temperierung, z. B. als ein- oder mehrteiliger Temperierschrank, in zumindest teilweise vormontierter Form transportabel und zumindest teilweise vormontiert in eine Druckanlage einbringbar.

In einer ersten vorteilhaften Ausführungsform ist die Vorrichtung bzw. das Temperieraggregat hierfür durch einen mehrreihigen Aufbau von Temperierkreisen auf engstem Raum und bei reduzierter Baulänge realisiert. In einer vorteilhaften Ausführung können Teile der Temperierteilkreise modulartig, z. B. als Temperiermodule bzw. Einschübe, ausgebildet sein. Diese Temperiermodule bzw. Einschübe umfassen z. B. jeweils zumindest Mittel zur thermischen Kopplung des betreffenden Temperierkreises sowie z. B. ein das Fluid im Temperierkreis förderndes Antriebsmittel und Schnittstellen zur Kopplung von Leitungsabschnitten des betreffenden Temperiermoduls an zumindest die Vorlauf- und die Rücklaufleitung. In Weiterbildung kann die Vorrichtung zur Temperierung eine Vielzahl von vorbereiteten Kopplungsplätzen, z. B. in der Art von Einschubplätzen, umfassen, von welchen nicht alle durch Einschübe besetzt sein müssen.

In einer zweiten vorteilhaften Ausführungsform ist die Vorrichtung zur Temperierung bzw. das Temperieraggregat durch einen modularen Aufbau ohne großen Zusatzaufwand auf spezifische Anforderungen ausbildbar. Wesentliche Teile, beispielsweise Leitungsabschnitte und/oder Aggregarte zur Fluidtemperierung und/oder unabhängige steuer- bzw. regelbare Temperiereinrichtungen oder Kopplungsplätze zur Aufnahme derartiger Temperiereinrichtungen sind dabei bereits im Modul vormontiert. Dabei kann für eine Vielzahl erforderlicher Temperierkreise eine zu transportierende Gebindegröße in Grenzen gehalten werden. Von besonderem Vorteil ist hierbei die Bereitstellung eines Satzes von Modulen verschiedenen Typs, welche je nach Bedarf in unterschiedlicher Anzahl und/oder Ausprägung zusammenstellbar sind. Schließlich ist einer vorzugsweise als Druckmaschine ausgebildeten Maschine ein aus Modulen entsprechend des Bedarfs gebildetes Temperieraggregat zugeordnet. Hierbei können in Summe durchaus mehr Temperierkreise in den Modulen vorbereitet sein, als schlussendlich an zu versorgende Temperierkreise gekoppelt sind.

Vorzugsweise ist der jeweilige Temperierkreis als Temperierkreislauf ausgebildet, in welchem zur Temperierung umlaufendes Temperierfluid durch Fluid aus dem - als "echt" oder "unecht" bezeichneten - Primärkreis, d. h. aus zumindest der gemeinsamen Vorlaufleitung, ersetzt wird. In einer vorteilhaften Weiterbildung wird in einem Basismodul oder einem Basisabschnitt ein zweites Temperierfluid einer zweiten Temperatur bereitgestellt. Dies kann in einem wieder in einem "echten" oder "unechten" zweiten Primärkreis erfolgen. Hierbei ist zumindest ein Temperierkreis des Temperieraggregates, insbesondere ein im Basismodul oder -abschnitt angesiedelter Temperierkreis, durch Fluid aus diesem zweiten Primärkreis temperierbar. Hierdurch kann für eine umgebungstemperaturnahe Temperierung Energie eingespart werden. Es kann für mindestens einem Temperierkreis auch vorgesehen sein, die Temperierung diese Kreises zwischen dem ersten und dem zweiten Primärkreis umschaltbar auszuführen.

Schließlich ist es von besonderem Vorteil, ein derartiges System in einer im Wertpapierdruck, insbesondere im Banknotendruck, angewandten Druckmaschine, z. B. einer Tiefdruckmaschine, insbesondere einer Druckmaschine unter Anwendung des Stahlstichs, und/oder einer Mehrfachdruckmaschine für insbesondere einen beidseitigen Mehrfarbenoffsetdruck, vorzusehen.

Ausführungsbeispiele der Erfindung sind in den Zeichnungen dargestellt und werden im Folgenden näher beschrieben.

Es zeigen:
- Fig. 1: ein erstes Ausführungsbeispiel einer Anlage mit einer als Druckmaschine ausgebildeten Maschine und einem Temperieraggregat;
- Fig. 2: ein Ausführungsbeispiel für ein Temperieraggregat mit Versorgungsleitung und Fluidspeicher;
- Fig. 3: ein Ausführungsbeispiel für ein mehrreihiges Temperieraggregat zur Temperierung von Komponenten einer Maschine;
- Fig. 4: ein Ausführungsbeispiel für ein modulares Temperieraggregat zur Temperierung von Komponenten einer Maschine;
- Fig. 5: eine Detaildarstellung eines Anschlussmoduls;
- Fig. 6: eine Detaildarstellung eines Temperierkreislauf;
- Fig. 7: ein Ausführungsbeispiel für ein Abschlussmodul als modifiziertes Anschlussmodul;
- Fig. 8: ein Ausführungsbeispiel für ein Abschlussmodul mit einer Steuereinrichtung und/oder einer Bedienerschnittstelle;
- Fig. 9: ein um einen zweiten Primärkreis erweitertes Ausführungsbeispiel für ein mehrreihiges Temperieraggregat zur Temperierung von Komponenten einer Maschine;
- Fig. 10: ein um einen zweiten Primärkreis erweitertes Ausführungsbeispiel für ein modulares Temperieraggregat zur Temperierung von Komponenten einer Maschine;
- Fig. 11: eine Detaildarstellung eines Ventilblockes zur Umschaltung zwischen der Kopplung mit einem ersten und einem zweiten Primärkreis;
- Fig. 12: eine schematische Darstellung für die Ausführung einer als Regel- und/oder Steuermodul ausgebildeten Regel- und/oder Steuereinrichtung;
- Fig. 13: ein Ausführungsbeispiel für ein mehrere Anschlussmodule umfassendes Temperieraggregat;
- Fig. 14: ein Ausführungsbeispiel für ein Temperieraggregat mit einem drei Temperiereinrichtungen umfassenden bzw. mit drei äußeren Temperierteilkreisen koppelbarem Anschlussmodul;
- Fig. 15: eine schematische Darstellung eines mehrreihigen Temperieraggregates mit Kopplungsplätzen und mit als Temperiermodule ausgebildeten Temperiereinrichtungen;
- Fig. 16: eine perspektifische Darstellung eines Beispiels für ein Temperiermodul;
- Fig. 17: eine perspektifische Darstellung eines Kopplungsplatzes;
- Fig. 18: ein erstes Beispiel für eine Ausführung einer ersten Druckeinheit mit einem modularen Temperieraggregat;
- Fig. 19: ein erstes Beispiel für eine Ausführung einer ersten Druckeinheit mit einer mehrreihigen Vorrichtung;
- Fig. 20: ein zweites Beispiel für die Ausführung der ersten Druckeinheit mit einem modularen Temperieraggregat;
- Fig. 21: ein drittes Beispiel für die Ausführung der ersten Druckeinheit mit einem modularen Temperieraggregat;
- Fig. 22: ein zweites Beispiel für eine Ausführung der ersten Druckeinheit mit einem mehrreihigen Temperieraggregat;
- Fig. 23: ein zweites Ausführungsbeispiel einer Anlage mit einer eine zweite Art Druckeinheit umfassenden Druckmaschine und einem Temperieraggregat;

- Fig. 24: ein erstes Beispiel für die Ausführung der Temperierung der Druckeinheit zweiter Art mit einem modularen Temperieraggregat;
- Fig. 25: ein erstes Beispiel für die Ausführung der Temperierung der Druckeinheit zweiter Art mit einem mehrreihigen Temperieraggregat;
- Fig. 26: ein erstes Beispiel für die Ausführung der Temperierung einer modifizierten Druckeinheit zweiter Art mit einem modularen Temperieraggregat;
- Fig. 27: ein erstes Beispiel für die Ausführung der Temperierung einer modifizierten Druckeinheit zweiter Art mit einem mehrreihigen Temperieraggregat;
- Fig. 28: eine Modifikation des Beispiels aus Fig. 27;
- Fig. 29: ein Ausführungsbeispiel für eine mehrreihige, mehrere Abschnitte umfassende Ausführung des Temperieraggregates a) in offener Vorderansicht, b) in Seitenansicht vom als Schaltschrank ausgebildeten Abschnitt her, c) in Draufsicht und d) in perspektivischer Rückansicht mit geöffnetem Basisabschnitt.

Eine materialbe- und/oder-verarbeitende Anlage 001, z. B. eine Druckanlage 001 umfasst beispielsweise eine oder mehrere materialbe- und/oder -verarbeitende Maschinen 201, z. B. eine oder mehrere Druckmaschinen 201, sowie wenigstens eine Vorrichtung zur Temperierung 101, z. B. als Temperieraggregat 101 bezeichnet bzw. ausgebildet, zur Bereitstellung von Temperierfluid zur Temperierung mehrerer z. B. unten näher dargelegter Funktionsteile (205; 208; 209; 211; 217; 221; 222_{d'}; 222_{d''}; 238; 239; 231; 232; 235; 241; 242; 213_{d}; 216_{d}; 227_{d'}; 227_{d"}) und/oder Gruppen von Funktionsteilen (205; 208; 209; 211; 217; 221; 222_{d';} 222_{d"}; 238; 239; 231; 232; 235; 241; 242; 213_{d}; 216_{d}; 227_{d'}; 227_{d"}) einer oder mehrerer Maschinen 201 der Anlage 001, insbesondere einer oder mehrerer Druckmaschinen 201 (siehe beispielhaft eine Druckmaschine 201 in Fig. 1).

Das im folgenden dargelegte Temperieraggregat 101 ist insbesondere in einer Ausführung zusammen mit einer unten dargelegten Druckmaschine 201 vorteilhaft, kann jedoch auch für sich betrachtet unabhängig vom speziellen Anwendungsfall besondere Vorteile hinsichtlich der einfachen Einbringung und/oder der Variabilität und/oder der Modularität aufweisen. Exemplarisch ist in Fig. 1 eine Druckmaschine 201 mit einer Zuführeinrichtung 202 zur Zuführung eines Bedruckstoffes 203, z. B. einem Bogenanleger 202, einer Druckeinheit 204, einer Produktauslage 206, z. B. Bogenausleger 206, und einer Förderstrecke 207 zwischen Druckeinheit 204 und Produktauslage 206 dargestellt. Ohne Beschränkung des Allgemeinen sind im Folgenden zunächst exemplarisch, soweit nicht abweichend oder ergänzend dargelegt, als zu temperierende Funktionsteile (205; 208; 209; 211; 217; 221; 222_{d'}; 222d_{"}; 238; 239; 231; 232; 235; 241; 242; 213_{d}; 216_{d}; 227_{d'}; 227_{d"}) ein oder mehrere z. B. einzeln oder gruppenweise zu temperierende Zylinder 208; 209; 211; 217 (z. B. Fig. 19) bzw. Zylinder 221; 222_{d'}; 222_{d"}; 238; 239 (z. B. Fig. 23) und/oder Walzen 213_{d}; 216_{d} bzw. Walzen 227_{d'}; 227_{d"} und/oder Gestellteile 231; 232 und/oder ein oder mehrere Messsysteme205, z. B. Inspektionssystem 205 zur Begutachtung und Kontrolle des Druckproduktes. In Fig. 2 sind derartige Funktionsteile (205; 208; 209; 211; 217; 221; 222_{d'}; 222d_{"}; 238; 239; 231; 232; 235; 241; 242; 213_{d}; 216_{d}; 227_{d'}; 227_{d"}) bzw. Gruppen verallgemeinert lediglich durch Rechtecke angedeutet, deren Belegung z. B. aus der darüber angegebenen Bezugszeichenangabe gebildet werden kann. Letztere gelten auch ohne dass sie aufgeführt sind für die in Fig. 3 durch Rechtecke angedeuteten Funktionsteile (Verbraucher).

Das Temperieraggregat 101 umfasst eine Mehrzahl individuell zu temperierender, aggregatseitiger Temperierteilkreise 126q mit jeweils einem Temperierfluidausgang 107ᵢ und einem Temperierfluideingang 111ⱼ, an welche zur Bildung eines jeweiligen Temperierkreises 127_{q} jeweils ein ein oder mehrere Funktionsteile 208; 209; 211; 217; 221; 222_{d'}; 222_{d"}; 238; 239; 231; 232; 235; 241; 242; 213_{d}; 216_{d}; 227_{d'}; 227_{d"} temperierender äußerer Temperierteilkreis 109ₖ durch lösbare Verbindungen anschließbar sind. Die Temperierteilkreise 126q sind vorlaufseitig zu deren Temperierung thermisch und/oder fluidtechnisch an eine gemeinsame, Temperierfluid führende Versorgungsvorlaufleitung 123, kurz Vorlaufleitung 123, und rücklaufseitig an eine gemeinsame Versorgungsrücklaufleitung 124, kurz Rücklaufleitung 124, koppelbar bzw. gekoppelt. Die Vorlaufleitung 123 steht zu deren Speisung mit einem temperiertes Temperierfluid vorhaltenden Fluidspeicher 176 in Leitungsverbindung. Die gemeinsame Vorlaufleitung 123, der Fluidspeicher 176 sowie eine das Temperierfluid des Fluidspeichers 176 temperierende Temperiervorrichtung 171 sind als Bestandteile des Temperieraggregates 101 von diesem umfasst, z. B. an einem ein- oder mehrteiligen Gestell 105 des Temperieraggregates 101 angeordnet (siehe z. B. Fig. 1, Fig. 2, Fig. 3 und/oder Fig. 4). Die Temperierung der Temperierkreise 127_{q} erfolgt jeweils über unabhängig voneinander steuer- und/oder regelbare Temperiereinrichtungen 112ₗ.

In einer ersten, mehrreihigen Ausführung (siehe z. B. Fig. 3,Fig. 9, Fig. 15, Fig. 19, Fig. 22, Fig. 25 und/oder Fig. 27) sind zur Temperierung der Temperierkreise 127_{q} im Temperieraggregat 101 wenigstens zwei sich in Längsrichtung der Vorlaufleitung 123 erstreckende parallele Reihen 110; 115 mit jeweils einer Mehrzahl unabhängig voneinander steuer- und/oder regelbarer Temperiereinrichtungen 112ₗ vorgesehen und/oder vorsehbar. In einer in einfacher Weise skalierbaren Weiterbildung sind zwei Reihen 110; 115 mit je einer Mehrzahl von vorbereiteten Kopplungsplätzen 125 zur Aufnahme sowie zur vorlaufseitigen und rücklaufseitigen Kopplung unabhängig voneinander steuer- und/oder regelbarer, als Temperiermodule 112ₗ ausgebildeter Temperiereinrichtungen (112ₗ) vorgesehen (siehe unten). Hierbei müssen im fertig erstellten Temperieraggregat 101 nicht alle Kopplungsplätzen 125 tatsächlich belegt sein. Unter der Anordnung in einer Reihe 110; 115 ist die Anordnung mehrerer Temperiereinrichtungen 112ₗ und/oder Kopplungsplätze 125 in einer Flucht, insbesondere in einer zur Längsrichtung des Temperieraggregates 101 parallelen horizontalen Flucht, zu verstehen. Unter der Anordnung zweier oder mehr Reihen 110; 115 ist die Anordnung mehrerer Temperiereinrichtungen 112ₗ und/oder Kopplungsplätze 125 in zwei beabstandeten, vorzugsweise zueinander und/oder zur Längsrichtung parallelen, Fluchten zu verstehen, wobei je Flucht zwei oder mehr Temperiereinrichtungen 112ₗ und/oder Kopplungsplätze 125 vorgesehen bzw. angeordnet sind. Im dargestellten vorteilhaften Ausführungsbeispiel der mehrreihigen Ausführung sind übereinander zwei parallel zur horizontalen Längsrichtung des Temperieraggregates 101 und/oder zur Vorlaufleitung 123 verlaufende, zueinander horizontal beabstandete Reihen 110; 115 von Temperiereinrichtungen 112ₗ und/oder Kopplungsplätze 125 vorgesehen. Die Komponenten des Temperieraggregates 101 können hierbei in Abschnitten 102; 102'; 103; 103'; 141; 141' des Temperieraggregates 101 vorgesehen sein, welche beispielsweise durch eine sich durch Türen und/oder Verstrebungen ergebenden Rasterung von Schrankabschnitten und/oder durch Aneinanderreihung einzelner, z. B. miteinander verbundener Schränke oder Schrankabschnitte gegeben sind.

In einer zweiten, modularen Ausführung (siehe z. B. Fig. 4, Fig. 10, Fig. 18, Fig. 20, Fig. 21, Fig. 24 und/oder Fig. 26) umfasst das Temperieraggregat 101 wenigstens zwei als Module 102; 102'; 103; 103'; 141; 141' ausgeführte Abschnitte 102; 102'; 103; 103'; 141; 141', nämlich zumindest ein Basismodul 102; 102', welches den Fluidspeicher 176 und die das Fluid des Fluidspeichers 176 temperierende Temperiervorrichtung 171 aufweist, sowie ein mit diesem Basismodul 102; 102' gekoppeltes oder koppelbares Anschlussmodul 103; 103'; 141; 141', welches mehrere unabhängig voneinander steuer-und/oder regelbare Temperiereinrichtungen 112ₗ zur Temperierung der Temperierkreise 127q aufweist. Dem Basis- und dem Anschlussmodul 102; 102'; 103; 103'; 141; 141' sind jeweils Leitungsabschnitte 123ᵣ; 124ᵣ zugeordnet, welche zur Bildung der Vorlaufleitung 123 und Rücklaufleitung 124 miteinander lösbar verbunden oder verbindbar sind. Unter einem Modul 102; 103, 102'; 103' wird hier vorzugsweise eine insbesondere vormontierbare bzw. vormontierte Baueinheit 102; 103, 102'; 103' verstanden, welche die wesentlichen funktionellen Mittel sowie vorbereitete Schnittstellen zur Kopplung mit einem oder mehreren weiteren Modulen 102; 103, 102'; 103' umfasst. Das Temperieraggregat 101 ist dabei z. B. ohne weitere nennenswerte strukturelle Änderungen allein durch Hinzufügen oder Weglassen einzelner Anschlussmodule 103; 103' erweiter- bzw. verkleinerbar. Hierbei kann das Anschlussmodul 103; 103'; 141; 141' in einer Weiterbildung ebenfalls eine Mehrzahl vorbereiteter Kopplungsplätze 125 umfassen. Auch können in einer Weiterbildung im Anschlussmodul 103; 103'; 141; 141' mehrere Reihen 110; 115 (in obigem Verständnis) vorgesehen sein.

Im Folgenden sind anhand detaillierter Ausführungsbeispiele die bevorzugten Ausführungen für z. B. die mehrreihige Ausführung, die modulare Ausbildung, die Ausbildung der Temperiereinrichtungen 112ₗ und/oder die Ausbildung der Kopplungsplätze 125 sowie die Einbindung und Kombination mit einer Druckmaschine 201; 201'; 201" dargelegt.

Das Temperieraggregat 101, bzw. im Fall der modularen Ausführung vorzugsweise das Basismodul 102; 102', umfasst wenigstens eine an dieser Stelle nicht näher spezifizierte Vorrichtung zur Bereitstellung von Temperierfluid einer definierten, zumindest in einem erlaubten Temperaturbereich liegenden Temperatur T_{V,v,} z. B. einer von der Umgebungstemperatur verschiedenen, insbesondere gegenüber der Umgebungstemperatur niedrigeren Temperatur T_{V,v}, und einen Ausgang 104, z. B. Versorgungsausgang 104, an welchem durch die Vorrichtung bereitgestelltes Temperierfluid an einen Eingang 106, z. B. einen vorlaufseitigen Versorgungseingang 106, der Vorlaufleitung 123, z. B. für den Fall der modularen Ausführung eines vorlaufseitigen Leitungsabschnittes 123ᵣ des zu koppelnden Anschlussmoduls 103; 103', abgegeben werden kann. Die Temperatur T_{V,v}, des in die Vorlaufleitung 123 eingespeisten bzw. einzuspeisenden Temperierfluids liegt z. B. bei 7° bis 15° C, vorzugsweise bei 8° bis 12° C.

Die (Versorgungs-)Vorlaufleitung 123 zusammen mit der Versorgungs-)Rücklaufleitung 124 und dem Fluidspeicher 176 wird hier der Einfachheit halber unabhängig davon, ob er in sich selbst geschlossen ist (d. h. Vorlaufleitung 123 und Rücklaufleitung 124 am fluidspeicherfernen Ende verbunden sind) oder aber sich ohne direkte Verbindung parallel in die angeschlossenen Temperierkreise 127q , z. B. Sekundärkreise 127q, teilt, als Primärkreis 119 bezeichnet. Ist zusätzlich eine Verbindung vorgesehen, so ist ein "echter" Primärkreis 119 ausgebildet, in welchem Fluid umläuft.

Das Temperieraggregat 101, bzw. im Fall der modularen Ausführung vorzugsweise das Anschlussmodul 103; 103', ist mit wenigstens einem Ausgang 107ᵢ, z. B. Temperierfluidausgang 107ᵢ, vorzugsweise jedoch mit mehreren, z. B. einer Anzahl von n ( $n ∈ ,$ bevorzugt n ≥ 2), Ausgängen 107ᵢ, z. B. Fluidausgängen 107ᵢ, ausgebildet (mit $i ∈ ,$ i = 1, 2 ... n). Der wenigstens eine Temperierfluidausgang 107ᵢ bildet bzw. die jeweiligen Temperierfluidausgänge 107ᵢ bilden Schnittstellen 107ᵢ aus, welche jeweils mit äußeren Temperiersträngen 109ₖ auf deren Eingangsseite, beispielsweise jeweils mit Vorlaufleitungen 108 äußerer Temperierstränge 109ₖ zu Temperierkreisen 127_{q} koppelbar sind (mit $k ∈ ,$ k = 1, 2 ... n). Insbesondere sind mit den Ausgängen 107ᵢ des Anschlussmoduls 103; 103' Vorlaufleitungen 108 äußerer Temperierstränge 109ₖ vorzugsweise lösbar anzuschließen bzw. angeschlossen. Am jeweiligen Temperierfluidausgang 107ᵢ bzw. den jeweiligen Temperierfluidausgängen 107ᵢ kann an den jeweils zu koppelnden bzw. gekoppelten Temperierstrang 109ₖ Temperierfluid einer von der Umgebungstemperatur verschiedenen Temperatur T_{T,v} abgegeben werden. Durch die äußeren Temperierstränge 109ₖ bzw. die hierdurch gebildeten Temperierkreise 127q sind z. B. jeweils ein Funktionsteil (208; 209; 211; 217; 221; 222_{d'}; 222_{d"}; 238; 239; 231; 232; 235; 241; 242; 213_{d}; 216_{d}; 227_{d'}; 227_{d"}) oder als Gruppe mehrere Funktionsteile (208; 209; 211; 217; 221; 222_{d'}; 222_{d"}; 238; 239; 231; 232; 235; 241; 242; 213_{d}; 216_{d}; 227_{d'}; 227_{d"}) der Maschine(n) 201 temperierbar bzw. dort vorgesehene Temperiermittel mit Temperierfluid versorgbar. An das Temperieraggregat 101 bzw. das Anschlussmodul 103; 103' sind parallel mehrere äußere Temperierstränge 109ₖ anschließbar bzw. mehrere Funktionsteile (208; 209; 211; 217; 221; 222_{d'}; 222_{d"}; 238; 239; 231; 232; 235; 241; 242; 213_{d}; 216_{d}; 227_{d'}; 227_{d"}) und/oder Gruppen derartiger Funktionsteile (208; 209; 211; 217; 221; 222_{d'}; 222_{d"}; 238; 239; 231; 232; 235; 241; 242; 213_{d}; 216_{d}; 227_{d'}; 227_{d"}) der Maschine(n) 201 parallel temperierbar bzw. dort vorgesehene Temperiermittel parallel mit Temperierfluid versorgbar. Vorzugsweise sind mehrere, vorzugsweise sämtliche der parallelen Temperierstränge 109ₖ an den Temperierfluidausgängen 107ᵢ des Temperieraggregates 101 bzw. des Anschlussmoduls 103; 103' unabhängig voneinander mit Temperierfluid unterschiedlicher Temperatur T_{T,v} versorgbar. In der mit dem Temperieraggregat 101 ausgebildeten Anlage 001 müssen nicht sämtliche Ausgänge 107ᵢ belegt, d. h. mit Temperiersträngen 109ₖ gekoppelt sein.

Des weiteren ist das Temperieraggregat 101 bzw. im modularen Ausführungsfall ein Modul 102; 103, 102'; 103' mit wenigstens einem Eingang 111ⱼ für den Rücklauf von Temperierfluid, z. B. Temperierfluideingang 111ⱼ ausgeführt. Das Temperieraggregat 101, im Fall modularer Ausführung bevorzugt zumindest das Anschlussmodul 103; 103', ist mit mehreren, z. B. einer Anzahl von m ( $m ∈ ,$ bevorzugt m ≥ 2), weiteren Schnittstellen 111ⱼ für den Rücklauf von Temperiermittel, insbesondere Temperierfluideingängen 111ⱼ ausgebildet ( j = 1, 2 ... n), welcher bzw. welche an Rücklaufleitungen 116 äußerer Temperierstränge 109ₖ an deren Rücklaufseite koppelbar, insbesondere mit welchen Rücklaufleitungen 116 äußerer Temperierstränge 109ₖ, vorzugsweise lösbar, anzuschließen bzw. angeschlossen sind. Bevorzugt ist jeder als Temperierfluidausgang 107ⱼ ausgebildeten Schnittstelle 107ᵢ am Temperieraggregat 101 bzw. am selben Modul 103; 103' (102; 102') eine als Fluideingang 111ⱼ ausgeführte Schnittstelle 111ⱼ für den Fluidrücklauf zugeordnet, wobei dann z. B. gilt n = m. Die derart einander zugeordneten Ein- und Ausgänge 107ᵢ; 111ⱼ werden im Folgenden unter Verwendung des selben Index i auch als Schnittstellenpaare 107ᵢ, 111ᵢ bezeichnet.

Obgleich das Fluid nicht oder nicht vollständig im engen Sinne allein im betreffenden "Kreis" umlaufen muss, sind die sich aus den Temperierteilkreisen 109ₖ; 126q zusammen setzenden Fluidwege hier dennoch als Temperierkreise 127q oder auch als Sekundärkreise 127_{q} bezeichnet.

Je Schnittstellenpaar 107ᵢ, 111ᵢ oder zumindest je individuell temperierbarer Gruppe von Schnittstellenpaaren 107ᵢ, 111ᵢ (bzw. je zu bildenden und individuell temperierbarem Temperierkreis 127q) ist im Temperieraggregat 101 bzw. in modularer Ausführung im Modul 102; 103, 102'; 103' vorzugsweise eine Temperiereinrichtung 112ᵢ (mit $I ∈ ,$, bevorzugt I ≤ n, z. B. I = 1, 2 ... n) mit wenigstens einem Stellglied 113; 114 vorgesehen, durch welches bzw. welche die Temperatur T_{T,v} und/oder der Volumenstrom des am Temperierfluidausgang 107ᵢ an den Temperierstrang 109ₖ abzugebenden Temperierfluids veränderbar, insbesondere in Verbindung mit einem auf das wenigstens eine Stellglied 113; 114 wirkenden Steuer- und/oder Regeleinrichtung steuer- oder regelbar ist. Die auf das jeweilige Stellglied 113; 114 wirkende Steuer- und/oder Regeleinrichtung umfasst analoge oder digitale Steuerungs- und/oder Regelungsmittel 117ₚ (mit $mit p ∈ ,$ bevorzugt p ≥ I, z. B. p = I) zur Umsetzung eines Steuerbefehls oder einer Regelstrategie für jeden unabhängig zu temperierenden Temperierstrang 109ₖ bzw. Temperierkreis 127q und kann dann je Temperierfluidausgang 107ᵢ bzw. zu temperierenden Temperierstrang 109ₖ oder Temperierkreis 127q ein oder mehrere Messmittel 118_{v,1}; 118_{v,2};118_{R}; 120 zur Erfassung eines Istwertes für die Steuer- und/oder Regelgröße, z. B. mindestens einen Temperatursensor 118_{v,1}; 118_{v,2}; 118_{R} zur Erfassung einer Temperatur Θᵥ; Θ_{R} und/oder wenigstens ein Durchflussmessglied 120 zur Erfassung eines Volumenstromes Φ₁, umfassen. Es können in der Steuers- und/oder Regeleinrichtung zur modularen Erweiterung des Systems 101 bereits mehr analoge oder digitale Steuerungs- und/oder Regelungsmittel 117ₚ vorbereitet bzw. vorgesehen sein, als in einer realisierten Ausbaustufe tatsächlich aktiviert werden bzw. sind. Das mindestens eine als Temperatursensor 118_{v,1}; 118_{v,2} ausgebildete Messmittel 118_{v,1}; 118_{v,2} kann temperieraggregat- bzw. modulseitig oder aber strangseitig z. B. im Vorlauf des Temperierstrangs 109ₖ bzw. des Temperierkreises 127q vorgesehen sein und ein Signal für die Temperatur Θ_{V,1} im Vorlauf ausgeben. Es können auch mehrere Temperatursensoren 118v1; ; 118_{v,2}; 118_{R}, z. B. ein aggregat- bzw. modulseitiger oder zumindest aggregat- bzw. modulnaher Temperatursensor 118ᵥ; 118_{R} und ein nicht dargestellter funktionsteilnaher Temperatursensor im Vorlauf, oder vorzugsweise zusätzlich zu einem oder mehreren vorlaufseitigen Temperatursensoren 118_{v1;} 118_{v,2,} ein Temperatursensor 118_{R} im Rücklauf des Temperierkreises 127q, z. B. des äußeren Temperierteilkreises 109ₖ , kurz Teilkreises 109ₖ, und/oder des aggregatseitigen Temperierteilkreises 126q , kurz Teilkreises 126q, vorgesehen sein. Vorzugsweise ist (siehe exemplarisch für die übrigen Figuren z. B. in Fig. 6) modulseitig zusätzlich zu mindestens einem vorlaufseitigen Temperatursensor 118ᵥ₁; 118_{v,2} ein rücklaufseitiger Temperatursensor 118_{R} zur Erfassung einer Temperatur Θ_{R} vorgesehen, dessen Messwert ebenso wie der des mindestens einen vorlaufseitigen Temperatursensors 118ᵥ₁; 118_{v,2} dem Steuerungs- und/oder Regelungsmittel 117ₚ zugeführt und dort berücksichtigt wird. In einer Weiterbildung können zwei vorlaufseitige Temperatursensoren 118ᵥ₁; 118_{v,2} vorgesehen wein, wobei z. B. ein erster Temperatursensor 118ᵥ₁ stromabwärts des ein Kühlen bewirkenden Stellgliedes 113, z. B. zwischen einem Ventil 113 oder einer dem Ventil 113 nachgeoprdneten Verwirbelungskammer 135 und der Pumpe 129, und zweite stromabwärts des ein Erwärmen bewirkenden Stellgliedes114, z. B. zwischen dem Heizaggregat 114 und dem Ausgang 107ᵢ.

Zusätzlich hierzu oder z. B. in einer Ausführung der Temperiereinreinrichtung 112ₗ, in welcher der im Temperierkreis 127q umlaufenden Volumenstrom zum Zwecke der Temperierung variiert wird, kann das als Durchflussmessglied 120 ausgebildetes Messmittel 120 im Vor- oder Rücklauf vorgesehen sein, wobei dieses Durchflussmessglied 120 modulseitig oder strangseitig im Vor- oder Rücklauf des Temperierkreises 127q vorgesehen sein kann. In der dargestellten, durch Austausch mit dem - im obigen Sinne "echten" oder "unechten" - Primärkreis 119, d. h. durch Austausch mit zumindest der gemeinsamen Vorlaufleitung 123 und der gemeinsamen Rücklaufleitung 124, zu temperierenden Ausführung der Temperiereinreinrichtung 112ₗ kann zusätzlich zu dem bzw. den Temperatursensoren 118ᵥ₁;118ᵥ₂; 118_{R} ein als Durchflussmessglied 120 ausgebildetes Messmittel 120 im Vor- oder Rücklauf des Teilkreises 126q vorgesehen sein, wobei dieses Durchflussmessglied 120 vorzugsweise modulseitig im Vor- oder Rücklauf des Temperierstrangs 109ₖ bzw. Teilkreises 126q vorgesehen ist.

Die Signale des oder der Messglieder 118_{v,1}; 118_{v,2};118_{R}; 120 werden z. B. dem betreffenden Steuerungs- und/oder Regelungsmittel 117ₚ zugeführt und dort entsprechend der Sollvorgaben und Algorithmen zu auf das Stellglied 113; 114 wirkenden Stellsignalen verarbeitet. Hierbei wird für den Fall, dass ein Temperierkreis 127q sowohl ein dem ersten Stellglied 113 für das Kühlen als auch ein dem Heizaggregat 114 nachgeordnetes Messglied 118_{v,1}; 118_{v,2} umfasst, der Messwert des ersten Temperatursensors 118ᵥ₁ für den das erste Stellglied 113 stellenden Regelkreis und der Messwert des zweiten Temperatursensors 118ᵥ₂ für den das zweite Stellglied 113 stellenden Regelkreis herangezogen und verarbeitet.

Mehrere, insbesondere sämtliche Temperierkreise 109ₖ des z. B. ein- oder mehrreihigen Temperieraggregates 101 bzw. für den Fall der modularen Ausführung des Anschlussmoduls 103; 103', mehrerer, vorzugsweise sämtlicher Module 102; 103, 102'; 103' des Temperieraggregates 101, sind zu deren Temperierung an eine selbe, von Temperierfluid durchströmbare Vorlaufleitung 123 eines im o.g. Sinne echten oder unechten Primärkreises 119, z. B. Primärkreislauf 119, gekoppelt bzw. koppelbar und über die betreffende Temperiereinreinrichtung 112ₗ temperierbar. Die Kopplung kann grundsätzlich auf beliebigem Weg derart ausgebildet sein, sodass thermische Energie zwischen Primärkreis 119, d. h. zumindest der Vor- und Rücklaufleitung 123; 124, und den gekoppelten Temperier- bzw. Sekundärkreisen 109ₖ austauschbar ist.

Dies kann in einer Ausführung - beispielsweise unter vollständigem Fluidtausch - dadurch erfolgen, dass jeweils der gekoppelte Sekundärkreis 109ₖ über entsprechende, im Modul 102; 103, 102'; 103' vorgesehene Verbindungsleitungen 121; 122, z. B. Leitungsabschnitte 121; 122, als Schleife des Primärkreises 119, d. h. als Verbindung zwischen Vor- und Rücklaufleitung 123; 124, ausgebildet ist und von Temperierfluid durchströmt wird, welches insgesamt aus der Vorlaufleitung 123 des -echten oder unechten - Primärkreises 119 entnommen und nach Durchfließen des Sekundärkreises 109ₖ vollständig in die Rücklaufleitung 124 des Primärkreises 119 zurückgegebenen wird. Hierbei wird bzw. ist der im Sekundärkreis 109ₖ, d. h. der betreffenden Primärkreisschleife, umlaufende Volumenstrom beispielsweise über das Stellglied 113, z. B. ein regel- oder steuerbares Ventil 113, variierbar ausgebildet bzw. variiert. Dieses Ventil 113 ist dann vorzugsweise modulseitig, z. B. in einem der Verbindungsleitungen 121; 122 zwischen Primärkreisvorlauf (z. B. der Vorlaufleitung 123) und Fluidausgang 107ᵢ oder zwischen Temperierfluideingang 111ⱼ und Primärkreisrücklauf (Rücklaufleitung 116) angeordnet. Hierbei stellen die modulseitigen Leitungsabschnitte 123ᵣ; 124ᵣ zwischen jeweiligem Abzweig am Primärkreis 119, d. h. an Vorlauf- und Rücklaufleitung 123; 124, und dem Ausgang bzw. Eingang 104; 106, d. h. die Verbindungsleitungen 121; 122, beispielsweise im hiesigen Sinne einen inneren bzw. modulseitigen Teilkreis 126q ( $q ∈ ,$ bevorzugt q ≤ n, z. B. q = 1, 2 ... n) des durch Kopplung mit einem Temperierstrang 109ₖ zu bildenden Sekundärkreislaufs 127_{q} ( $q ∈ ,$ bevorzugt q ≤ n, z. B. q = 1, 2 ... n). Die Verbindungsstücke 121; 122 zwischen Primärkreis 119 und Ein- bzw. Ausgang 106; 104 sowie ggf. das Stellglied 113 stellen hierbei zusammen Mittel (113, 121, 122) zur thermischen Kopplung dar.

In einer fluidtechnisch völlig getrennten Ausführung kann die thermische Kopplung über einen reinen Wärmetausch, z. B. über einen dem Modul 102; 103, 102'; 103' zugeordneten Wärmetauscher, erfolgen, welcher auf der Primärkreisseite z. B. von einer Primärkreisschleife, d. h. einer Verbindung zwischen Vor- und Rücklaufleitung 123; 124, durchströmt wird. Auf der Sekundärkreisseite wird der Wärmetauscher vom umlaufenden Temperierfluid des Sekundärkreises 109ₖ durchströmt, wobei sekundärkreisseitig zwischen Temperierfluidausgang 107ᵢ und Wärmetauscher sowie zwischen Temperierfluideingang 111ⱼ und Wärmetauscher jeweils ein Verbindungsstück vorgesehen sein kann. Dieser modulseitige Leitungsweg zwischen Temperierfluideingang 111ⱼ und Temperierfluidausgang 107ᵢ stellt dann z. B. den inneren bzw. modulseitigen Teilkreis 126q dar. Der zu übertragende Wärmestrom ist hier beispielsweise über ein in diesem modulseitigen Teilkreis 126q (z. B. in einem der Verbindungsstücke) oder aber vorzugsweise auf der Primärkreisseite im Strömungsweg der Primärkreisschleife angeordnetes, den Volumenstrom beeinflussendes Stellglied 113, z. B. ein regel- oder steuerbares Ventil 113, variierbar ausgebildet bzw. wird durch dieses variiert. Die Verbindungsstücke auf der Primär- sowie Sekundärkreisseite, der Wärmetauscher und ggf. das Stellglied 113 stellen hierbei Mittel (113, 121, 122) zur thermischen Kopplung dar.

In einer bevorzugten, im folgenden dargelegten Ausführung sind der Temperierfluidausgang 107ᵢ und der zugeordnete Temperierfluideingang 111ⱼ (mit i = j) modulseitig miteinander fluidtechnisch verbunden. Diese modulseitige Verbindung (über zumindest ein Leitungsabschnitt 128) bildet als modulseitiger Teilkreis 126q zusammen mit dem hieran gekoppelten äußeren Temperierstrang 109ₖ als zweitem Teilkreis 109ₖ einen Sekundärkreislauf 127q aus, in welchem das oder zumindest ein Teil des Temperierfluids umläuft bzw. umlaufen kann. Zur Temperierung dieses Sekundärkreislaufs 127q bzw. des den Teilkreis 109ₖ verlassenden Temperierfluids ist bei Bedarf ein Teil des umlaufenden Fluidvolumenstroms durch Fluid aus dem Primärkreis 119, d. h. zumindest der Vorlaufleitung 123, ersetzbar, wobei gleichzeitig eine entsprechende Menge Temperierfluids aus dem Temperierkreis an die Rücklaufleitung 124 abgegeben wird. Dies erfolgt über je eine dem Modul 102; 103, 102'; 103' zuzuordnende Verbindung 121; 122, z. B. ein Verbindungsleitung 121; 122, des Sekundärkreislaufs 127q mit dem Primärkreisvorlauf, z. B. der Vorlaufleitung 123 bzw. deren Leitungsabschnitt 123ᵣ, und dem Primärkreisrücklauf, z. B. der Rücklaufleitung 124 bzw. deren Leitungsabschnitt 124ᵣ. Hierbei sind im Temperieraggregat bzw. in modularer Ausführung im Modul 102; 103, 102'; 103' je ein Temperierfluidausgang 107ᵢ und ein Temperierfluideingang 111ⱼ in der Weise einander zugeordnet, dass sie aggregat- bzw. modulseitig, d. h. im Temperieraggregat 101 bzw. im jeweiligen Modul 102; 103, 102'; 103', z. B. Anschlussmodul 103; 103' (und ggf. auch im Basismodul 102; 102'), miteinander in - ggf. wahlweise zu unterbrechender bzw. abzuschließender - Leitungsverbindung stehen. Die zur Temperierung mit dem Primärkreis 119 bzw. der Vor-und Rücklaufleitung 123; 124 auszutauschende Fluidmenge wird z. B. über wenigstens ein durch die Steuerungs- und/oder Regelungsmittel 117ₚ ansprechbares regel- oder steuerbares Ventil 113 als Stellmittel 113 gesteuert bzw. geregelt. In Abhängigkeit von den Druckverhältnissen in Primär- und Sekundärkreis 119 bzw. Sekundärkreislauf 127_{q} kann das regel- oder steuerbare Ventil 113 lediglich als Zweiwegeventil in einer der beiden Verbindungen 121; 122 mit dem Primärkreis 119 oder in einem im modulseitigen Teilkreis 126q zwischen den beiden Abzweigen zu Primärkreisvor- und -rücklauf angeordneten Leitungsabschnitt 128 vorgesehen sein. In einer vorteilhaften - z. B. gegenüber Druckschwankungen weniger empfindlichen - Ausführung ist das regel- oder steuerbare Ventil 113 als Mehrwegemischventil 113, z. B. als Dreiwegemischventil 113 oder gar Vierwegemischventil, ausgebildet, wodurch ein Mischungsverhältnis zwischen umlaufendem Fluid und einzuspeisendem Primärkreisfluid direkt steuer- bzw.- regelbar ist. Die Verbindungsstücke 121; 122 zwischen dem Primärkreis 119 bzw. Vor- und Rücklaufleitung 123; 124 und dem Sekundärkreislauf 127q sowie ggf. das Stellglied 113 steiien hierbei jeweils Mittel 113, 121, 122 zur thermischen Kopplung dar. In einer vorteilhaften Ausführung, in welcher ein Kurzschlussstrom zwischen Vor- und Rücklaufleitung in umgekehrter Richtung unterbunden wird, ist für mindestens eine, vorzugsweise jedoch für alle Temperiereinrichtungen 112ₗ, beispielsweise in einem der Verbindungsstücke 121; 122 oder ggf. im Leitungsabschnitt 128 ein den Fluss auf eine vorgegebene Fließrichtung begrenzendes Bauteil 130, insbesondere ein Rückschlagventil 130 vorgesehen.

Grundsätzlich unabhängig von der o. g. Art des Austausches von thermischen Energie ist modulseitig im Sekundärkreis 109ₖ bzw. im als Kreislauf ausgebildeten Sekundärkreislauf 127_{q} ein das Fluid antreibende Antriebsmittel 129, z. B. eine Pumpe 129 oder Turbine 129, vorgesehen.

Für den Fall der modularen Ausführung sind bevorzugt im Anschlussmodul 103; 103' bzw. in jedem Anschlussmodul 103; 103' des Temperieraggregates 101 und im Basismodul 102; 102' jeweils Leitungsabschnitte 123ᵣ; 124ᵣ zur Ausbildung der Vorlauf- bzw. Rücklaufleitung 123; 124 vorgesehen. Diese Leitungsabschnitte 123ᵣ; 124ᵣ können je nach Systemgröße an entsprechende Leitungsabschnitte 123ᵣ; 124ᵣ eines anderen Anschlussmoduls 103; 103' oder des Basismoduls 102; 102' gekoppelt werden. Die Kopplung des den Vorlauf bildenden Leitungsabschnittes 123ᵣ erfolgt hierbei eingangsseitig, d. h. am Eingang 106, mit einem Ausgang 131 des betreffenden Leitungsabschnittes 123ᵣ eines im Fluidweg vorgeordneten Anschlussmoduls 103; 103' oder dem Versorgungsausgang 104 des Basismoduls 102; 102'. Die Kopplung des den Rücklauf bildenden Leitungsabschnittes 124ᵣ erfolgt ausgangsseitig, d. h. an einem Ausgang 132, mit einem Eingang 133 des den Rücklauf betreffenden Leitungsabschnittes 124ᵣ eines im Fluidweg vorgeordneten Anschlussmoduls 103; 103' oder einem Eingang 134 für den Rücklauf in das Basismodul 102; 102'. Die Kopplung der zu verbindenden Leitungsabschnitte 123ᵣ; 124ᵣ erfolgt z. B. jeweils über lediglich schematisch angedeutete lösbare, z. B. Schnittstellen 136 ausbildende Verbindungen 136, z. B. Flanschverbindungen 136.

Das als vormontierbare bzw. vormontierte Baueinheit 103; 103' ausgebildete Anschlussmodul 103; 103' umfasst somit z. B. mehrerer Schnittstellenpaare 107ᵢ, 111ᵢ, z. B. vorbereitete Anschlussstutzen 107ᵢ, 111ᵢ, für mehrere koppelbare äußere Temperierkreise 109ₖ, je Schnittstellenpaar 107ᵢ, 111ⱼ das mindestens eine Stellglied 113; 114 und das Antriebsmittel 129, jeweils den für den Vorlauf und den Rücklauf vorgesehenen Leitungsabschnitt 123ᵣ; 124ᵣ, sowie entweder - für den Fall rein thermischen Energietausches - einen Wärmetauscher oder aber - für die vorteilhafte Ausführung mit zumindest teilweisem Fluidaustausch - die Verbindungen 121; 122 zum jeweiligen Leitungsabschnitt 123ᵣ; 124ᵣ des zu bildenden Primärkreislaufs 119.

In einer einfachen Ausführung des modular ausgebildeten Temperieraggregates 101 kann das zum Basismodul 102; 102' am weitesten entfernt liegende Anschlussmodul 103; 103' hinsichtlich des Primärkreises 119 den Abschluss bilden, indem z. B. das basismodulferne Ende des jeweiligen Leitungsabschnittes 123ᵣ; 124ᵣ durch ein vorzugsweise lösbares Abschlussstück 137, z. B. einen lösbaren Deckel 137, verschließbar ist bzw. verschlossen wird. Dies gilt in gleicher Weise für das basismodulferne Ende der Vor- und Rücklaufleitung 123; 124 in nichtmodularer, z. B. ein- oder mehrreihiger Ausführung des Temperieraggregates, wobei jedoch die Enden werkseitig bereits geschlossen oder fest verschlossen sein können.

In einer Variante weisen Vorlauf- und Rücklaufleitung 123; 124 des Temperieraggregates 101 bzw. des zum Basismodul 102; 102' am weitesten entfernt liegenden Anschlussmoduls 103; 103' einen Bypass 138, z. B. eine Bypass-Leitung 138, zwischen der Vorlaufleitung 123 bzw. Leitungsabschnitt 123ᵣ stromabwärts der letzten Entnahmestelle und der Rücklaufleitung 124 bzw. Leitungsabschnitt 124ᵣ stromaufwärts der ersten Rückgabestelle auf, um bei Bedarf einen Minimalfluss durch die Vor- und Rücklaufleitung 123; 124 zu gewährleisten. Dies ist beispielsweise vor dem Starten oder auch bei geringem Fluidverbraucn von Vorteil. Um bei Bedarf einen Durchfluss durch den Bypass 138 zu erzwingen, kann gemäß einer nicht dargestellten Ausführung beispielsweise in einem Leitungsabschnitt 123ᵣ; 124ᵣ des Basismoduls 102; 102' eine das Fluid im Primärkreis 119 in gewünschter Fließrichtung fördernde Pumpe 139 vorgesehen sein.

In einer bevorzugten Ausführung ist eine derartige, eine erzwungene Strömung bedingende Pumpe 139 in der zwischen den fluidspeicherfernen Enden der Vor- und Rücklaufleitung 123; 124 angeordneten Bypass-Leitung 138 vorgesehen bzw. vorsehbar.

Die Bypass-Leitung 138 und die Pumpe 139 können in einer Ausführungsvariante des modular ausgebildeten Temperieraggregates 101 nachträglich, z. B. vor Ort, z. B. anstelle der Deckel 137 in ein ansonsten standardmäßig ausgeführtes Anschlussmodul 103; 103' montierbar oder montiert sein bzw. montiert werden. In diesem Fall wird der hinsichtlich des Primärkreises 119 den Abschluss bildende Teil des Temperieraggregates 101 durch Modifizieren bzw. Ergänzen eines ansonsten standardmäßig ausgebildeten Anschlussmoduls 103 gebildet. Es kann jedoch für das Temperieraggregates 101 in einer anderen Variante ein Endabschnitt 141; 141'; 142, z. B. ein als Abschlussmodul 141; 141'; 142 ausgebildetes Modul 141; 141'; 142 vorgesehen sein, welches bereits als vormontierbare bzw. vormontierte Baueinheit 141; 141'; 142 den Bypass 138 und die Pumpe 139 als feste Bestandteile umfasst. Hierbei kann z. B. ein in o. g. Weise bereits werksseitig modifiziertes Anschlussmodul 141 als Abschlussmodul 141;141' vorgesehen sein. Es kann jedoch auch ein Abschlussmodul 142 vorgesehen sein, welches in fluidtechnischer Hinsicht lediglich den Abschluss des Primärkreises 119, z. B. die Bypass-Leitung 138 und die Pumpe 139, bereitstellt und z. B. ohne Schnittstellen 107ᵢ; 111ⱼ zu Temperierkreisen 109ₖ bzw. ohne Temperiereinrichtungen 112ₗ ausgebildet ist. Ein derartiges Abschlussmodul 142 kann beispielsweise daneben eine dem ausgeführten Temperieraggregat 101 ggf. insgesamt zugeordnete Regel- und/oder Steuereinrichtung 143 (s. u.) und/oder eine Bedienerschnittstelle 144, z. B. mit Eingabemöglichkeit und/oder Dispiay, umfassen.

Auch für die nichtmodulare Ausführung des Temperieraggregates 101 kann ein Endabschnitt 142 vorgesehen sein, welcher eine dem ausgeführten Temperieraggregat 101 ggf. insgesamt zu- und/oder übergeordnete Regel- und/oder Steuereinrichtung 143 (s. u.) und/oder eine Bedienerschnittstelle 144, z. B. mit Eingabemöglichkeit und/oder Display, umfasst. Dieser Endabschnitt 142 kann auch in diesem Falle modulähnlich als mit den übrigen Bestandteilen des Temperieraggregates verbindbarer bzw. verbundener und bedarfsweise trennbarer Schaltschrank 142 ausgebildet sein.

Mindestens eine, insbesondere zumindest die dem Fluidspeicher 176 am nächsten liegende Temperiereinrichtung 112ₗ des Temperieraggregates 101, bzw. im modularen Fall mindestens eine Temperiereinrichtung 112ₗ des Moduls 102; 103, 102'; 103' oder wenigstens eines von mehreren Modulen 102; 103, 102'; 103', insbesondere des bzw. jeden Anschlussmoduls 103; 103', umfasst ein als Heizaggregat 114 ausgebildetes Stellmittel 114, durch welches in den Temperierkreis 109ₖ abzugebendes Temperierfluid erwärmt werden kann. In einer vorteilhaften Ausführung des Temperieraggregates 101 bzw. des Anschlussmoduls 103; 103' ist jede Temperiereinreinrichtung 112ₗ des Temperieraggregates 101 bzw. des Moduls 103 mit einem Heizaggregat 114 bestückbar oder bestückt ausgebildet. Hierzu ist in einer aggregat- bzw. modulseitigen fluidführenden Leitung des betreffenden Temperierkreises 127q, insbesondere in einem Leitungsabschnitt 128; 146; 147 des inneren Teilkreises 126q, vorzugsweise im zwischen Pumpe 129 und Temperierfluidausgang 107ᵢ liegenden Leitungsabschnitt 146 des Teilkreises 126q, ein Heizaggregat 114 vorgesehen oder zumindest vorsehbar. In einer bzgl. der Heizleistung modularen Ausführung des Temperieraggregates 101 ist beispielsweise in der Temperiereinrichtung 112ₗ im betreffenden Leitungsabschnitt 128; 146; 147 bereits eine Schnittstelle 148 vorgesehen, an welche ein Heizaggregat 114 anschließbar bzw. welche mit einem Heizaggregat 114 bestückbar ist. In einer vorteilhaften Weiterbildung ist die Schnittstelle 148 beispielsweise mit mehreren Heizaggregaten 114, z. B. mit mehreren als Heizstäbe 114 ausgebildeten Aggregaten 114 bestückbar ausgebildet. Damit kann die Heizleistung an die Heizleistungsanforderungen des betroffenen Temperierkreises 127q optimal angepasst werden. Erfordert ein Temperierkreis 127q bzw. das hiermit zu temperierende Funktionsteil 205; 208; 209; 211; 217; 221; 222_{d'}; 222_{d"}; 238; 239; 231; 232; 235; 241; 242; 213_{d}; 216_{d}; 227_{d'}; 227_{d"}) kein Erwärmen, so kann für den zugeordneten Teilkreis 126q auf die Bestückung mit einem Heizaggregat 114 verzichtet werden und in einer Ausführung eine ggf. dadurch offene Schnittstelle beispielsweise verschlossen sein oder in einer anderen Ausführung ein Bypass- bzw. Blindrohr vorgesehen sein.

Die o. g., den Temperierfluidausgängen 107ᵢ bzw. Temperiersträngen 109ₖ bzw. Teilkreisen 126q oder Temperiereinreinrichtung 112ₗ zugeordneten Steuerungs- und/oder Regelungsmittel 117ₚ, z. B. elektronische Schaltungen 117ₚ und/oder Algorithmen 117ₚ, können in einer unten (z. B. zu Fig. 12) näher erläuterten, zu bevorzugenden ersten Ausführung jeweils baulich und/oder räumlich voneinander getrennt in eigenen Regel-und/oder Steuereinrichtungen 143ₚ ( $p ∈ ,$ bevorzugt p ≤ n, z. B. q = 1, 2 ... n), im Folgenden kurz als Steuereinrichtung143ₚ bezeichnet, oder in einer zweiten Ausführung die einem jeweiligen Abschnitt 102; 102'; 103; 103'; 141; 141' oder Modul 102; 102'; 103; 103'; 141; 141' des Temperieraggregates 101 zugeordneten Steuerungs- und/oder Regelungsmitteln 117ₚ gemeinsam in einer dem jeweiligen Abschnitt 102; 102'; 103; 103'; 141; 141' oder Modul 102; 102'; 103; 103'; 141; 141' zugeordneten Regel- und/oder Steuereinrichtung 143 bzw. zusammengefassten Gruppe von Steuereinrichtungen 143ₚ oder aber in einer dritten Ausführung übergreifend über die für das Temperieraggregat 101 vorgesehenen Temperiereinreinrichtung 112ₗ bzw. Module 102; 102'; 103; 103'; 141; 141'; 142 hinweg die Steuerungs- und/oder Regelungsmittel 117ₚ sämtlicher Temperiereinreinrichtung 112ₗ bzw. Abschnitte oder Module 102; 102'; 103; 103'; 141; 141' in einer gemeinsamen Regel- und/oder Steuervorrichtung 143 vorgesehen sein.

Zur Steuerung bzw. Regelung der Teilkreise 126q des Temperieraggregats 101 kann vorzugsweise eine die Temperiereinreinrichtungen 112ₗ bzw. im modularen Fall die Module 102; 102'; 103; 103'; 141; 141'; 142 übergreifende Signalverbindung 149, z. B. ein übergreifendes Leitungssystem 149, beispielsweise ein Bussystem 149 oder Netzwerksystem 149, vorzugsweise ein Profibussystem 149, vorgesehen sein, wobei im modularen Ausführungsfall den Modulen 102; 102'; 103; 103'; 141; 141'; 142 zugeordnete Teilstücke 149ᵣ, z. B. Signalleitungsabschnitte149ᵣ, vorzugsweise zwischen den Modulen 102; 102'; 103; 103'; 141; 141'; 142 über Schnittstellen 151 lösbar verbunden bzw. verbindbar sind.

Für den Fall der dritten Ausführung sind die Stellglieder 113; 114 und/oder der Messmittel 118_{V}; 118_{R}; 120 sämtlicher Temperiereinreinrichtungen 112ₗ bzw. Module 102; 102'; 103; 103'; 141; 141' signaltechnisch mit dem Leitungssystem 149 bzw. dem Teilstück 149ᵣ des modulübergreifenden Leitungssystems 149 verbunden oder in dieses beispielsweise als Bus- oder Netzwerksystem 149 ausgebildete Leitungssystem 149 "eingeschleift", sodass die Signalverarbeitung und/oder Steuerung bzw. Regelung von der die Steuerungs-und/oder Regelungsmitteln 117ₚ umfassenden übergeordneten Regel- und/oder Steuereinrichtung 143, z. B. Steuereinrichtung 143 her erfolgt. Neben der Abarbeitung der in den Steuerungs- und/oder Regelungsmitteln 117ₚ ablaufenden Prozesse kann die übergeordnete Steuereinrichtung 143 z. B. einer übergeordneten Überwachung von Messwerten aus den Teilkreisen 126q und/oder der Vorgabe von Sollwerten für Regel-und/oder Prozessparameter und/oder als Master für den Betrieb des Bus- oder Netzwerksystems 149 und/oder zur Entgegennahme und Verarbeitung von aus der Druckmaschine 201; 201'; 201" bzw. deren Leitstand erhaltenen Prozessgrößen P_{M} (z. B. vorgegebene oder gemessene Zustandsparameter wie beispielsweise die aktuelle Maschinengeschwindigkeit) und/oder Befehlen dienen.

Im Fall der zweiten Ausführung sind die Stellglieder 113; 114 und/oder der Messmittel 118_{V}; 118_{R}; 120 eines jeweiligen Abschnittes 102; 102'; 103; 103'; 141; 141'; 142 bzw. des jeweiligen Moduls 102; 102'; 103; 103'; 141; 141'; 142 gruppenweise im jeweiligen Abschnitt 102; 102'; 103; 103'; 141; 141'; 142 bzw. Modul 102; 102'; 103; 103'; 141; 141'; 142 signaltechnisch mit der abschnittsbezogenen bzw. moduleigenen Steuereinrichtung 143ₚ bzw. Gruppe von Steuereinrichtungen 143ₚ verbunden, welche ihrerseits signaltechnisch mit dem Leitungssystems 149 bzw. Teilstück 149ᵣ des modulübergreifenden Leitungssystems 149 verbunden oder in dieses "eingeschleift" und hierdurch mit ggf. einer zusätzlichen übergeordneten Steuereinrichtung 143 in Signalverbindung stehen. Die übergeordnete Steuereinrichtung 143 dient hierbei z. B. einer Überwachung von Messwerten aus den Temperiereinreinrichtungen 112ₗ bzw. Teilkreisen 126q und/oder der Vorgabe von Sollwerten für Regel- und/oder Prozessparameter und/oder als Master für den Betrieb des Bus- oder Netzwerksystems 149 und/oder zur übergeordneten Entgegennahme und Verarbeitung von aus der Druckmaschine 201; 201'; 201" bzw. dem Leitstand erhaltenen Prozessgrößen und/oder Befehlen.

Im bevorzugten Fall der dritten Ausführung sind die Stellglieder 113; 114 und/oder die Messmittel 118_{V}; 118_{R}; 120 sämtlicher Temperiereinreinrichtungen 112ₗ oder Temperierkreise 127q des Temperieraggregates 101 bzw. des jeweiligen Moduls 102; 102'; 103; 103'; 141; 141'je zu regelndem bzw. steuernden Teilkreis 126ₚ signaltechnisch mit einer eigenen zugeordneten Regel- und/oder Steuereinrichtung 143ₚ, kurz Steuereinrichtung 143ₚ, verbunden, welche ihrerseits signaltechnisch mit dem Leitungssystem 149 bzw. dem betreffenden Teilstück 149ᵣ verbunden oder vorzugsweise in dieses "eingeschleift" und ggf. hierüber mit z. B. einer zusätzlichen übergeordneten Steuereinrichtung 143 in Signalverbindung stehen. Die übergeordnete Steuereinrichtung 143 kann hierbei z. B. wieder einer übergeordneten Überwachung von Messwerten aus den Teilkreisen 126q und/oder der Vorgabe von Sollwerten für Regel- und/oder Prozessparameter und/oder als Master für den Betrieb des Bus- oder Netzwerksystems 149 und/oder zur übergeordneten Entgegennahme und Verarbeitung von aus der Druckmaschine 201; 201'; 201" bzw. dem Leitstand erhaltenen, die Arbeitsweise der elektronische Schaltungen 117ₚ und/oder Algorithmen 117ₚ beeinflussenden Prozessgrößen und/oder Befehlen dienen (siehe z. B. exemplarisch in Fig. 3 und Fig. 4 und unten zu Fig. 12 exemplarisch für die übrigen Darstellungen).

In einer zur temperierkreisübergreifenden bzw. modulübergreifenden Signalverbindung 149 ähnlichen Weise kann eine Versorgung mit elektrischer Energie über eine gemeinsame Versorgungsleitung 152 vorgesehen sein, wobei im modularen Fall den Modulen 102; 102'; 103; 103'; 141; 141'; 142 zugeordnete Teilstücke 149ᵣ; 152ᵣ vorzugsweise zwischen den Modulen 102; 102'; 103; 103'; 141; 141'; 142 über Schnittstellen 153 lösbar verbunden bzw. verbindbar sind.

Wie bereits erwähnt, umfasst das Basismodul 102; 102' eine Temperiervorrichtung zur Bereitstellung von Temperierfluid für den Primärkreis 119. Grundsätzlich kann eine das Fluid temperierende Temperiervorrichtung 171 in beliebiger Weise als thermische Energie mit dem Primärkreisfluid austauschend, insbesondere das Primärkreisfluid kühlend, ausgebildet sein. Vorzugsweise ist die das Fluid kühlende Temperiervorrichtung 171 als lediglich auf thermischem Kontakt, also ohne Fluidaustausch beruhende Temperiervorrichtung 171 ausgebildet. Dies kann beispielsweise eine dem Temperieraggregat 101 bzw. dem Basismodul 102; 102' zugeordnete Kältequelle 171 (bzw. Wärmesenke), z. B. ein im Temperieraggregat 101 bzw. im Basismodul 102; 102' vorgesehenes Aggregat, z. B. eine Kältemaschine, sein, welche durch thermischen Kontakt mit dem Primärkreisfluid dieses in Art eines Wärmetausches temperiert, insbesondere kühlt. In vorteilhafter Ausführung umfasst die Vorrichtung 101 als das Fluid temperierende, insbesondere kühlende Temperiervorrichtung 171 einen Wärmetauscher 171, welcher auf einer Seite, z. B. der Seite des Primärkreises 119 im obigen Sinne, vom zu temperierenden Temperierfluid, z. B. Primärkreisfluid, und auf der anderen Seite von einem Temperiermedium 173 durchströmt ist bzw. wird, welches z. B. aus einer externen, nicht unmittelbar dem Temperieraggregat 101 zuzuordnenden Quelle 172, z. B. einer Wärme- und/oder Kältequelle, stammt. Diese Quelle 172 kann beispielsweise eine andernorts angeordnete, z. B. auch für andere Zwecke vorgesehene Kühleinrichtung 172, z. B. eine Kältemaschine 172, sein, durch welche als Temperiermittel 173 beispielsweise ein Kühlfluid mit einer unter Umgebungstemperatur, z. B. unter 15°C, insbesondere unter 12°, bereitgestellt wird.

Unabhängig von der Ausbildung der Temperiervorrichtung 171 kann diese grundsätzlich in der Vor- oder Rücklaufleitung 123; 124 oder im Fluidspeicher 176, d. h. im den Primärkreis 119 zum Zwecke der Temperierung durchfließenden Strom, angeordnet sein. In einer vorteilhaften Ausführung ist die Temperiervorrichtung 171 jedoch nicht direkt im Strömungsweg des die Temperierkreise 127q temperierenden Primärkreisstromes angeordnet, sondern in einem Bypass 174, auch als Ladepumpenkreis 174 bezeichnet, eines Konditionierkreises, welcher parallel zur Vorlaufleitung 123 von einer Fluidvorlage, z. B. dem Fluidspeicher 176, abgeht und wieder in diesen mündet. Der Fluidspeicher 176 dient als Vorlagebehälter für temperiertes Primärkreisfluid, welches über den Bypassstrom mittels der Temperiervorrichtung 171 kontinuierlich oder diskontinuierlich temperierbar ist. Im Bypassstrom ist hierfür eine Pumpe 177, auch als Ladepumpe 177 bezeichnet, vorgesehen. Vorzugsweise wird das Temperierfluid für den Bypassstrom in einem oberen Bereich des Fluidspeichers 176 entnommen und in einen tiefer liegenden Bereich zurückgegeben. Umgekehrt wird das Temperierfluid für den Primärkreis 119 bzw. für die Vorlaufleitung 123 in einem weiter unten liegenden Bereich entnommen und weiter oben in den Fluidspeicher 176 zurückgegeben. Die Temperatur Θ₁₇₆ des im Entnahmebereich des Fluidspeichers 176 vorliegenden Fluids entspricht im wesentlichen der Temperatur T_{V,v} des in den Primärkreis 119 eingespeisten bzw. einzuspeisenden Temperierfluids und liegt z. B. bei 7° bis 15° C, vorzugsweise bei 8° bis 12° C.

Bestandteil des modulartig ausgebildeten Basismoduls 102; 102' sind hierbei bereits werkseitig z. B. zumindest die Leitungsabschnitte 123ᵣ; 124ᵣ für die Vorlauf- und Rücklaufleitung 123; 126q sowie zumindest die in mittel- oder unmittelbarer Wirkverbindung mit dem Primärkreisfluid zu dessen Temperierung stehende Temperiervorrichtung 171. Vorzugsweise umfasst das Modul 102 bereits werkseitig zusätzlich den Fluidspelcher 176 sowie den Bypass 174 mit Pumpe 177 und in der Ausführung mit als Wärmetauscher 171 ausgebildeter Temperiervorrichtung 171 z. B. noch am Wärmetauscher 171 abgehende Leitungsabschnitte mit Anschlüssen zur Verbindung mit zu einer externen Quelle 172 führenden Leitungen.

In einer vorteilhaften Weiterbildung des Temperieraggregates 101 bzw. des jeweiligen Moduls 102'; 103'; 141', z. B. des Basismoduls 102' und/oder eines oder mehrerer Anschlussmodule 103', ist neben dem Temperierfluid des ersten Temperaturniveaus ein Temperaturfluid eines zweiten Temperaturniveaus vorgesehen, mit welchem zumindest ein Temperierkreis 127q oder eine Temperiereinrichtung 112ₗ des Temperieraggregates 101 bzw. wenigstens eines Moduls 102; 103; 141 temperierbar, vorzugsweise in oben genannter Weise über ein Ventil 113 fluidtechnisch koppelbar ist. Das Fluid ist hierbei mittels einer zweiten Temperiervorrichtung 178 temperierbar. Zu diesem mindestens einen Temperierkreis 127_{q} führt eine zweite Versorgungsvorlaufleitung 156, kurz Vorlaufleitung 156, und eine zweite Versorgungsrücklaufleitung 157, kurz Rücklaufleitung 157. Diese können im obigen Sinne, einen "echten" Kreislauf bildend über einen Bypass verbunden, oder einen "unechten" Kreislauf bildend endseitig jeweils verschlossen sein. Unabhängig davon wird der Leitungsweg versorgungsseitig des Temperierkreises 127_{q} - wie bereits im Fall des ersten Temperierfluidstroms - als zweiter Primärkreis 154 bezeichnet. An diesen zweiten Primärkreis 154können z. B. lediglich ein oder zwei Temperierkreise 127_{q}, z. B. Temperierkreise 127q von Bauteilen höherer zulässiger Betriebstemperatur gekoppelt sein (siehe unten).

Für den Fall des modularen Aufbaus wird das Temperierfluid des zweiten Primärkreises 154 vorzugsweise ebenfalls durch das entsprechend ausgebildete Basismodul 102' bzw. im anderen Fall z. B. in einem Basisabschnitt 102' oder Basisschrank zur Verfügung gestellt. Hierzu umfasst es eine zweite, an dieser Stelle nicht näher spezifizierte Vorrichtung zur Bereitstellung von Temperierfluid einer zumindest in einem erlaubten Temperaturbereich liegenden zweiten Temperatur T_{V2,v}, z. B. einer von der Temperatur T_{V,v}, des für den ersten Primärkreis 119 bereitgestellten Fluids verschiedenen Temperatur T_{V2,v}, Z. B. einer der Umgebungstemperatur näheren Temperatur T_{V2},ᵥ. Das Fluid kann im Fall modularen Aufbaus - vergleichbar zu den Gegebenheiten des ersten Primärkreises 119 - an einem nicht näher bezeichneten Ausgang an einen nicht näher bezeichneten Eingang, z. B. einen vorlaufseitigen Versorgungseingang, eines zu koppelnden Anschlussmoduls 103' abgegeben werden. Dem mit zumindest einem an den zweiten Primärkreis 154 koppelbaren Temperierkreis 127q bzw. Teilkreis 126q ausgeführten Modul 102'; 103' ist dann z. B. jeweils ein Leitungsabschnitt 156ₜ; 157ₜ zugeordnet, welcher ggf. zusammen mit einem oder mehreren Leitungsabschnitten 156ₜ eines oder mehrerer weiterer Module 102'; 103' zusammen die Vorlaufleitung 156 des zweiten Primärkreises 154 ausbilden. Ebenso ist diesem Modul 102'; 103' jeweils ein Leitungsabschnitt 157ₜ zugeordnet, welcher ggf. zusammen mit einem oder mehreren Leitungsabschnitten 157ₜ eines oder mehrerer weiterer Module 102'; 103' zusammen die Rücklaufleitung 157 des zweiten Primärkreises 154 ausbilden.

In einer Ausführung kann eines oder können mehrere Temperierkreise 127_{q} bzw. Teilkreise 126q des Temperieraggregates 101 bzw. eines Leitungsabschnitt 156ₜ; 157ₜ des zweiten Primärkreis 154 umfassenden Moduls 102'; 103' lediglich mit dem zweiten Primärkreis 154 koppelbar bzw. gekoppelt, insbesondere fluidtechnisch verbindbar bzw. verbunden sein, wobei der andere bzw. die anderen Temperierkreise 109ₖ bzw. Teilkreise 126q beispielsweise lediglich mit dem ersten Primärkreis 119 koppelbar bzw. gekoppelt, insbesondere fluidtechnisch verbindbar bzw. verbunden sein können.

In einer Weiterbildung kann jedoch zumindest einer der Temperierkreise 127q bzw. Teilkreise 126q des Temperieraggregates 101 bzw. des den Leitungsabschnitt 156ₜ; 157ₜ des zweiten Primärkreises 154 umfassenden Moduls 102'; 103' wahlweise mit dem ersten und dem zweiten Primärkreis 119; 154 koppelbar bzw. gekoppelt, insbesondere fluidtechnisch verbindbar bzw. verbunden sein. Hierzu ist z. B. je eine Verbindung 158; 159, z. B. über eine Verbindungsleitung 158; 159, des betreffenden Sekundärkreislaufs 127_{q} mit dem Vorlauf des zweiten Primärkreises 154, z. B. der Vorlaufleitung 156 bzw. Leitungsabschnitt 156ₜ, und dem Rücklauf des zweiten Primärkreises 154, z. B. der Rücklaufleitung 157 bzw. Leitungsabschnitt 157ₜ, verbunden. Ein Wechsel zwischen der Versorgung des Temperierkreises 127_{q} bzw. Teilkreises 126q mit Fluid aus dem ersten oder dem zweiten Primärkreislauf 119; 154 bzw. zwischen dem Fluidaustausch durch Fluid aus dem ersten oder dem zweiten Primärkreislauf 119; 154 kann grundsätzlich durch beliebige steuerbare Ventile und/oder Klappen in den Verbindungsleitungen 121; 122; 158; 159 erfolgen. In einer vorteilhaften Ausführung, durch welche ein sicheres und korreliertes, z. B. zwangsgekoppeltes Umschalten zwischen den beiden Primärkreisen 119; 154 gewährleistet ist, sind die beiden als Zu- und Rücklauf in den Temperierkreis 109ₖ bzw. Teilkreis 126q mündenden Leitungsabschnitte 121.1; 122.1 der Verbindungsleitungen 121; 122 mit zwei Anschlüssen 162; 163 eines selben Ventilblockes 161 verbunden, welche jeweils in Abhängigkeit vom Schaltzustand des Ventilblockes 161 innerhalb des Ventilblockes 161 fluidtechnisch wahlweise an zwei Anschlüssen 164; 166 mit in den Zulauf und den Rücklauf des ersten Primärkreises 119 mündenden Leitungsabschnitten 121.2; 122.2 und an zwei weiteren Anschlüssen 167; 168 mit den in den Zulauf und den Rücklauf des zweiten Primärkreises 154 mündenden Verbindungsleitungen 158;159 verbunden sind (siehe z. B. Fig. 11). Der Ventilblock 161 ist in Art zweier durch z. B. eine Kolbenschieberstange mechanisch zwangsgekoppelte und beispielsweise endlagenüberwachte Y-Umschalter ausgebildet. Die beiden Y-Umschalter werden hierbei antiparallel durchflossen. Der Ventilblock 161, insbesondere ein beweglicher der beiden zusammen wirkenden Blockteile, ist durch einen Stellglied 169, z. B. einen auf Magnetkräften beruhenden Aktor 169, schaltbar.

In der Ausführung des Temperieraggregates 101 bzw. des Moduls 102'; 103'; 141' mit zwei Primärkreisen 119; 154 ist hinsichtlich des ersten Primärkreises 119, der Ausbildung der Temperierkreise 127_{q}, der Art der thermischen Kopplung an den Primärkreis 119, der Steuerung bzw. Regelung und der Kopplung an einzelne oder gruppierte Funktionsteile (205; 208; 209; 211; 217; 221; 222_{d'}; 222_{d"}; 238; 239; 231; 232; 235; 241; 242; 213_{d}; 216_{d}; 227_{d'}, 227_{d"}) der Maschine 001 genannte zusätzlich zu den den zweiten Temperierkreis 154 betreffenden Ausführungen anzuwenden. Umgekehrt ist für Ausführungen mit zwei Primärkreise 119; 154 umfassendem Temperieraggregat 101 bzw. mit zwei Primärkreise 119; 154 umfassenden Modulen 102'; 103'; 141' - wenn nicht hierzu ausführungsspezifisch - das exemplarisch anhand der Ausführung mit einem ersten Primärkreis 119 erläuterte anzuwenden. In den Figuren ist hierzu teilweise stellvertretend in Klammern das apostrophierte Bezugszeichen für den Abschnitt 102'; 103'; 141' bzw. das Modul 102'; 103'; 141' mit aufgeführt und in Fig. 6 der Hinweis auf die Übertragbarkeit durch den Verbindungsabschnitt 121.1 und 122.1 gegeben.

In der Ausführung des Temperieraggregates 101 bzw. des Moduls 102'; 103'; 141' mit einem zweiten Primärkreis 154 weist das Basismodul 102' eine zweite Vorrichtung zur Bereitstellung von Temperierfluid für den zweiten Primärkreis 154 auf. Grundsätzlich kann die das Fluid des zweiten Primärkreises 154 temperierende Temperiervorrichtung 178 in beliebiger Weise als thermische Energie mit dem Primärkreisfluid des zweiten Primärkreises 154 austauschend, insbesondere das Primärkreisfluid kühlend, ausgebildet sein. Dies kann beispielsweise eine dem System 101, insbesondere dem Basismodul 102' zugeordnete Kältequelle 178, z. B. eine im Basismodul 102' vorgesehene Kältemaschine, sein, welche durch thermischen Kontakt mit dem Primärkreisfluid des zweiten Primärkreises 154 dieses in Art eines Wärmetausches temperiert, insbesondere kühlt.

In einer vorteilhaften Ausführung umfasst die Vorrichtung 101 als das Fluid des zweiten Primärkreises 154 temperierendes, insbesondere kühlende Temperiervorrichtung 178 jedoch einen Wärmetauscher 178, welcher auf der Seite des Primärkreises 154 vom zu temperierenden Primärkreisfluid und auf der anderen Seite von einem Temperiermedium 179 durchströmt ist bzw. wird, welches z. B. aus einer externen, nicht unmittelbar dem Temperieraggregat 101 zuzuordnenden Quelle 181 stammt. Diese Quelle181 kann zwar grundsätzlich eine Wärme- und/oder insbesondere Kältequelle sein. In einer besonders vorteilhaften Ausführung ist die Quelle 181 jedoch durch einen Anschluss 181 an ein Leitungsnetz für Wasser, z. B. eine Frisch- oder Brauchwasserleitung, gegeben, durch welche als Temperiermedium 179 beispielsweise Leitungswasser mit einer im für Leitungswasser üblichen Bereich liegenden Temperatur bereitgestellt wird.

Für den Fall, dass ein Teil der Verbraucher, also ein Teil der an das Temperieraggregat 101 zu deren Temperierung anzuschließenden Aggregate und/oder Funktionskomponenten, z. B. ein Aggregat und/oder eine Funktionskomponente mit einer über Umgebungstemperatur liegenden Betriebstemperatur, von einer höheren Temperatur auf eine niedrigere, jedoch über Umgebungstemperatur liegende Temperatur gekühlt werden muss, kann im Temperieraggregat 101 bzw. in wenigstens einem der Module 102'; 103' der zweite Primärkreis 154 und wenigstens ein Temperierkreis 127q bzw. Teilkreis 126q mit einer o. g. Kopplung an diesen zweiten Primärkreis 154 vorgesehen sein. Eine Kopplung dieses Temperierkreises 109ₖ bzw. Teilkreises 126q oder dieser Temperierkreise 109ₖ bzw. Teilkreise 126q an den ersten Primärkreis 119 kann hierbei entweder aus Kostengründen entfallen oder zur Erhöhung der Variabilität des Moduls 102' zusätzlich vorgesehen sein. Der Temperierkreis 127q bzw. Teilkreis 126q eines derartigen, eine hohe Betriebstemperatur aufweisenden Verbrauchers kann z. B. neben der Kopplung an den zweiten Primärkreis 154 für ein schnelles Erreichen der Betriebsbereitschaft ein Heizaggregat 114, z. B. ein gegenüber anderen Temperierkreisen 127q bzw. Teilkreisen 126q stärker ausgeführtes oder mehrfach vorgesehenes Heizaggregat 114 (s. o.), umfassen.

Es können in einem zur Anwendung in einer Anlage 001 bzw. an einer Maschine 201; 201' vorgesehenen modularen Temperieraggregat 101 beispielsweise je ein für beide Primärkreise 119; 154 vorbereitetes Basis- und Anschlussmodul 102'; 103' und sich daran anschließend ein oder mehrere lediglich für den ersten Primärkreis 119 vorbereitete Anschlussmodule 103; 141 sowie ggf. ein eigens vorgesehenes Abschlussmodul 141; 142 vorgesehen sein.

Durch das Temperieren eines eine hohe Betriebstemperatur aufweisenden Verbrauchers mit Temperierfluid, welches thermisch und insbesondere fluidtechnisch an das Primärkreisfluid des zweiten Primärkreises 154 gekoppelt ist, kann Kälteleistung eingespart werden, welche ansonsten zur Kühlung des im ersten Primärkreis 119 umlaufenden, zumindest vorlaufseitig im Temperaturniveau unterhalb der Umgebung liegenden Fluids aufzubringen wäre.

Wie oben dargelegt, sind in einer zu bevorzugenden ersten Ausführung des zur Steuerung und/oder Regelung der Teilkreise 126q die den Temperierfluidausgängen 107ᵢ bzw. Temperierkreisen 127_{q} bzw. Teilkreisen 126q zugeordneten Steuerungs- und/oder Regelungsmittel 117ₚ jeweils baulich und/oder räumlich voneinander getrennt in eigenen Steuereinrichtungen 143ₚ vorgesehen (siehe z. B. Fig. 12). In einer bevorzugten Ausführung dieser Steuereinrichtungen 143ₚ sind diese unabhängig von der Verwirklichung unterschiedlicher Ausbaustufen - hinsichtlich z. B. der Anzahl der einzubeziehenden Temperatursignale und/oder hinsichtlich der Ausbildung der Temperiereinrichtung 112ₗ mit oder ohne (teilweisen) Fluidaustausch und/oder dem Einsatz eines Durchflussmesser und/oder hinsichtlich der zu regelnden Stellgröße - als standardmäßig einheitlich ausgebildete Regel- und/oder Steuermodule 143ₚ, kurz Steuermodule 143ₚ, mit sämtlichen bereits vorbereiteten Algorithmen 117ₚ und/oder sämtlichen - genutzten oder nicht genutzten Schnittstellen 188; 189; 191; 192; 193; 194-ausgebildet. Das in bzw. für zumindest jeden Teilkreis 126q des jeweiligen Moduls 102; 102'; 103; 103'; 141; 141'; 142 in diesem vorgesehene bzw. vorzusehende Steuermodul 143ₚ weist eine logische Einheit 190, z. B. einen Mikroprozessor 190 oder Mikrokontroller 190, auf, welcher z. B. das als Schaltung 117ₚ oder Algorithmus 117ₚ ausgebildete Steuerungs- und/oder Regelungsmittel 117ₚ enthält. Zudem umfasst es eine Schnittstelle 187, z. B. eine Bus- bzw. Netzwerkanbindung 187, insbesondere einen Buskoppler 187, über welche es an das Teilstück 149ᵣ der modulübergreifenden Signalverbindung koppelbar, z. B. in diese einzuschleifen, ist. Des weiteren umfasst es eine Schnittstelle 196, über welche es an z. B. eine modulübergreifende Spannungsversorgung angeschlossen werden kann bzw. ist.

Für den Empfang steuerungs- und/oder regelungsrelevanter Messgrößen weist das Steuermodul 143ₚ standardmäßig eine Reihe von Schnittstellen 188; 189; 191 auf, die in einzelnen Anwendungen nicht sämtlich belegt sein müssen bzw. nicht sämtlich belegt sind. Z. B: sind zumindest zwei Schnittstellen 188, insbesondere mindestens vier, vorzugsweise vier, Schnittstellen 188 zur Zuführung von die Messwerte von Temperatursensoren 118_{V}; 118_{R}; (180) betreffenden Signalen vorgesehen. In einer zur Steuerung bzw. Regelung eines Teilkreises 126q vorgesehenen Konfiguration sind beispielsweise zwei dieser z. B. durch Klemmen gebildete Schnittstellen 188 belegt und bilden jeweils einen Signaleingang 188 für das am vorlaufseitigen und rücklaufseitigen Temperatursensor 118_{V}; 118_{R}; (180) abgegriffene Temperatursignal. In vorteilhafter Weiterbildung des Steuermodul 143ₚ ist des weiteren standardmäßig zumindest eine Schnittstelle 189 zur Zuführung von die Messwerte eines Durchflussmessgliedes 120 betreffenden Signalen vorgesehen. Diese Schnittstelle 189 ist beispielsweise in einer zur Steuerung bzw. Regelung eines Teilkreises 126q vorgesehenen, weitergebildeten Konfiguration vorgesehen, in welche beispielsweise zur Ermittlung und/oder Auswertung von Energieströmen (z. B. der Kälte oder Wärmeleistung) zusätzlich im Bereich der Temperiereinrichtung 112ₗ ein Durchflussmessglied 120 vorgesehen ist. Alternativ kann diese Schnittstelle 189 in einer Konfiguration des Steuermoduls 143ₚ zur Steuerung bzw. Regelung eines Teilkreises 126q vorgesehenen sein, welcher eine Primärkreisschleife darstellt und die über den Durchflussstrom temperiert wird.

Schließlich kann in einer Weiterbildung ein mindestens zwei, vorzugsweise (zumindest) vier, Schnittstellen 188 und ggf. eine Schnittstelle 189 aufweisendes Steuermodul 143ₚ standardmäßig eingangsseitig eine weitere Schnittstelle 191 als Signaleingang 191 für Prozessgröße(n) Pₘ, wie sie beispielsweise die aktuelle Maschinengeschwindigkeit der Druckmaschine 201; 201'; 201" darstellt, umfassen.

Um auf die steuerungs- und/oder regelungsrelevanten Stellglieder zu wirken, weist das Steuermodul 143ₚ - z. B. grundsätzlich in Verbindung mit jeder Kombination der o. g. eingangseitigen Ausführungen - standardmäßig eine Reihe von Schnittstellen 192; 193; 194, z. B. Ausgabeschnittstellen 192; 193; 194, auf, die in einzelnen Anwendungen ebenfalls nicht sämtlich belegt sein müssen bzw. nicht sämtlich belegt sind. Z. B. ist zumindest eine Schnittstelle 192 zur Ausgabe von auf den Antrieb des Ventils 113 wirkenden Signalen, insbesondere von analogen Signalen, durch welche eine Ventilstellung in einem Stellbereich kontinuierlich stellbar ist, vorgesehen. Diese ist vorzugsweise in einer zur Steuerung bzw. Regelung eines Teilkreises 126q vorgesehenen Konfiguration belegt und ist mit dem betreffenden Stellglied 113 bzw. dessen Antrieb signaltechnisch verbunden. In vorteilhafter Weiterbildung des Steuermoduls 143ₚ ist des weiteren standardmäßig zumindest eine Schnittstelle 193, z. B. mindestens drei, insbesondere drei Schnittstellen 193, zum Schalten eines Heizaggregates 114 vorgesehen. Diese mindestens eine Schnittstelle 193 ist beispielsweise in einer zur Steuerung bzw. Regelung eines Teilkreises 126q vorgesehenen, weitergebildeten Konfiguration vorgesehen, in welche beispielsweise durch den dem Teilkreis 126q zugeordneten Temperierkreis 127_{q} das gekoppelte Funktionsteil (208; 209; 211; 217; 221; 222_{d'}; 222_{d"}; 238; 239; 231; 232; 235; 241; 242; 213_{d}; 216_{d}; 227_{d'}; 227_{d"}) auch einem Erwärmen unterzogen werden soll. In Variation dieser Konfiguration können mehrere dieser Schnittstellen 193 belegt sein, wenn - wie oben genannt - eine vergrößerte Heizleistung vorgesehen sein soll.

Schließlich kann in einer Weiterbildung eines mindestens eine Schnittstelle 193 und z. B. mindestens eine Schnittstelle 193, ggf. mehrere Schnittstellen 193, aufweisenden Steuermodul 143ₚ standardmäßig ausgangsseitig noch zumindest eine Schnittstelle 194 zur Ausgabe eines An-/Aus-Signals (z. B. I / 0-Port) vorgesehen sein, durch deren Signal ein Aggregat oder Stellglied des Temperieraggregates 101, z. B. eine primärkreisseitig vorgesehene Pumpe 177 und/oder Pumpe 139 und/oder ein den Wechsel zwischen den Primärkreisen 119; 154 herbeiführendes Stellglied 169 bzw. dessen Antrieb, zwischen zwei, Betriebszuständen schaltbar ist.

Im Temperieraggregat 101 können z. B. gleichzeitig (mindestens) zwei in der selben Weise aufgebaute, jedoch hinsichtlich ihrer Belegung voneinander verschieden konfigurierte Steuermodul 143ₚ vorgesehen sein. Ein erstes dieser Steuermodule 143ₚ, welches zur Steuerung bzw. Regelung eines Teilkreises 126q im betreffenden Abschnitt 102; 102'; 103; 103'; 141; 141' des Temperieraggregates 101 bzw. im betreffenden Modul 102; 102'; 103; 103'; 141; 141' vorgesehen ist, ist in einer ersten Ausführung z. B. an zwei von insgesamt vier Schnittstellen 188 eingangsseitig mit zwei Temperatursensoren 118_{V}; 118_{R} und ausgangsseitig z. B. lediglich mit dem Stellglied 113 bzw. dessen Antrieb verbunden, wobei die anderen übrigen Schnittstellen 189; 191; 193; 194 unbelegt sind. In einer anderen, weiterbildenden Ausführung des erstes dieser Steuermodule 143ₚ ist eingangsseitig zusätzlich die Belegung der Schnittstelle 189 (Durchflussmessglied 120) und/oder ausgangsseitig mindestens eine Schnittstelle 193 (Heizaggregat 114) belegt. Das zweite dieser bzgl. ihrer Belegung unterschiedlich konfigurierten Steuermodule 143p, ist z. B. zur Steuerung bzw. Regelung eines im Basismodul 102; 102' angeordneten Teilkreises 126q und gleichzeitig zur Regelung der die Umwälzung bewerkstellenden Pumpe 177 vorgesehen. Hierzu sind zusätzlich zur Belegung des ersten Steuermoduls 143ₚ eingangsseitig eine weitere Schnittstelle 188 mit das Signal des Temperatursensors 180 zur Ermittlung der Temperatur Θ₁₇₆ des Fluids z. B. ausgangsnahen Bereich des Speichers 176, und ausgangsseitig eine Schnittstelle 194 zum An- bzw. Abschalten der Pumpe 177 belegt. Ist im Basismodul 102; 102' kein Teilkreis 126q vorgesehen, so kann ein vom ersten Steuermodul 143ₚ verschiedenes zweites Steuermodul 143ₚ lediglich die Belegung der beiden letztgenannten Schnittstellen 188; 194 umfassen.

Am bzw. im jeweiligen Steuermodul 143ₚ kann zusätzlich eine Bedienerschnittstelle 197 vorgesehen sein, über welche eine Bedienperson Parameter, z. B. den Regler beeinflussende Reglerparameter und/oder Sollwertvorgaben, eingeben und/oder ändern kann.

Durch die Standardausführung des im Temperieraggregat 101 einzusetzenden Steuermoduls 143ₚ ist es somit möglich, ein und die selbe Ausführung des Steuermoduls 143ₚ für unterschiedliche Ausbaustufen des Temperieraggregates 101 bzw. dessen Module 102; 102'; 103; 103'; 141; 141'; 142 und/oder für ein Nachrüsten mit zusätzlicher Mess- und Regelungstechnik und/oder eine Verwendung für unterschiedliche Steuerungs-und/oder Regelungsaufgaben beizubehalten bzw. einzusetzen.

Wie bereits dargelegt, kann das in einer Anlage 001 bzw. an einer Maschine 201; 201'; 201" einzusetzende Temperieraggregat 101 im Fall einer modularen Ausführung je nach spezifischer Anwendung zwei oder mehr der beschriebenen Module 102; 102'; 103; 103'; 141; 141'; 142 umfassen, wobei eines der Module 102; 102' als Basismodul 102; 102' ausgebildet ist, wobei das Basismodul 102; 102' ohne, mit einer oder mit mehreren Temperiereinrichtungen 112ₗ zur Temperierung eines oder mehrerer zu koppelnder Temperierkreise 109ₖ ausgebildet sein kann. In einer vorteilhaften Ausführung ist im Basismodul 102; 102' jedoch zumindest eine Temperiereinrichtung 112, mit entsprechenden Schnittstellen 107ᵢ; 111ⱼ zur Kopplung eines Temperierkreises 127q vorgesehen, welches ggf. als kleinste Einheit eigenständig ohne weitere Temperiereinrichtungen 112ₗ umfassende Module 103; 103'; 141; 141' zur Anwendung gelangen kann. Ggf. kann in dieser kleinsten Ausführung des Systems 101 zusätzlich zum Basismodul 102; 102' ein die Steuereinrichtung 143 und/oder Bedienerschnittstelle 144 umfassendes Abschlussmodul 142 vorgesehen sein. Dieses kann dann z. B. ohne oder zusätzlich mit dem o. g. Bypass 138 ausgeführt sein.

Unter einem Modul 102; 102'; 103; 103'; 141; 141'; 142 bzw. einem als Modul 102; 102'; 103; 103'; 141; 141'; 142 ausgebildeten Abschnitt 102; 102'; 103; 103'; 141; 141'; 142 wird hier vorzugsweise eine vormontierbare bzw. vormontierte Baueinheit 102; 102'; 103; 103'; 141; 141'; 142 verstanden, welche die wesentlichen funktionellen Mittel dieser Baueinheit 102; 102'; 103; 103'; 141; 141'; 142 sowie vorbereitete Schnittstellen 136; 151; 153 zur Kopplung mit einem oder mehreren weiteren Modulen 102; 102'; 103; 103'; 141; 141'; 142 umfasst. Für eine spezifische Ausführung des Systems 101 werden beispielsweise die erforderlichen Module 102; 102'; 103; 103'; 141; 141'; 142 als einzelne Baueinheiten 102; 102'; 103; 103'; 141; 141'; 142 oder bereits teilweise oder sämtlich miteinander gekoppelt an bzw. in die zu temperierende Maschine 201; 201'; 201" verbracht. Im Fall einzelner, noch unverbundener Module 102; 102'; 103; 103'; 141; 141'; 142 oder Gruppen von Modulen 102; 102'; 103; 103'; 141; 141'; 142 müssen die Module 102; 102'; 103; 103'; 141; 141'; 142 bzw. Gruppen nicht erst noch vor Ort jeweils aus ihren Baugruppen aufgebaut werden, sondern sind im wesentlichen nur noch an ihren Schnittstellen 136; 151; 153 miteinander zu koppeln, ggf. ihre die Bauteile tragenden Gestelle miteinander zu verbinden und/oder auf der Standfläche zu befestigen, die Temperierstränge 109ₖ anzuschließen und einen Anschluss zur Versorgung mit elektrischer Energie und ggf. zur Versorgung mit externem Temperiermedium 173;179 zur Temperierung des ersten und/oder zweiten Primärkreises 119; 154 vorzunehmen. Die vormontierbaren bzw. vormontierten Bauteile des jeweiligen Moduls 102; 102'; 103; 103'; 141; 141'; 142 tragenden Gestelle können jeweils grundsätzlich als offene Tragrahmen ausgebildet sein. In einer vorteilhaften Ausführung sind sie jedoch in einem im wesentlichen geschlossenen oder schließbaren Gehäuse angeordnet, welches tragend ausgebildet oder entsprechend mit tragenden Elementen ausgestattet ist. In bevorzugter Ausführung sind zumindest das Basismodul 102; 102' und das wenigstens eine, ggf. modifizierte Anschlussmodul 103; 103'; 141; 141'jeweils in der Art eines Schrankes 102; 102'; 103; 103'; 141; 141' mit je wenigstens einer Türe 183 ausgebildet. Dieses als Schrank 102; 102'; 103; 103'; 141; 141' ausgebildete Modul 102; 102'; 103; 103'; 141; 141' weist z. B. im Bereich der seitlichen Schnittstelle 136; 151; 153 bzw. Schnittstellen 136; 151; 153 zu einem anderen Modul 102; 102'; 103; 103'; 141; 141'; 142 bzw. zu anderen Modulen 102; 102'; 103; 103'; 141; 141'; 142; 142' entsprechende Öffnungen und/oder den modulseitigen Teil der betreffenden Schnittstellen 136; 151; 153 selbst auf. Auf einer Anschlussseite 184, z. B. rückwandseitig, können die Schnittstellen 107ᵢ; 111ⱼ der Temperierkreise 109ₖ vorgesehen sein. Durch die beispielsweise in der Vorderfront angeordnete Türe 183, vorzugsweise eine Doppeiflügeltüre 183, sind die Funktionsteile (208; 209; 211; 217; 221; 222_{d'}; 222_{d"}; 238; 239; 231; 232; 235; 241; 242; 213_{d}; 216_{d}; 227_{d'}; 227_{d"}) des Moduls 102; 102'; 103; 103'; 141; 141' für Wartung und Montage zugänglich. Auch das z. B. die Steuereinrichtung 143 und/oder Bedienerschnittstelle 144 umfassende Abschlussmodul 142 kann in der Art eines geschlossenen oder schließbaren Gehäuses 142, insbesondere in Art eines Schrankes 142 ausgebildet sein, welcher auf der dem nächsten Modul 102; 102'; 103; 103'; 141; 141' zugewandten Seite Öffnungen und/oder den modulseitigen Teil der Schnittstellen 151; 153 aufweist. Durch eine ggf. frontseitig vorgesehene Türe 186 können z. B. die betreffenden Versorgungs- und Signalanschlüsse der Montage oder Wartung unterzogen werden. Die in der Art von Schränken 102; 102'; 103; 103'; 141; 141' ausgebildeten Basis- und Anschlussmodule 102; 102'; 103; 103'; 141; 141'weisen in Bezug auf ihre Abmessung in Längsrichtung des Systems 101 und/oder ihrer Frontseite vorzugsweise eine selbe Breite, insbesondere eine für Schaltanlagen bzw. Schaltschränke übliche Normbreite auf. Bevorzugt weisen sie auch eine selbe Tiefe und eine selbe Höhe auf.

Das in der Art eines Modulsatzes bzw. "Baukastens" ausgebildete Temperieraggregat bzw. das unterschiedliche Module 102; 102'; 103; 103'; 141; 141'; 142 aufweisende System kann unabhängig von der spezifischen Anwendung in Druckanlagen 001 Vorteile hinsichtlich der Herstellungskosten und/oder Lieferzeiten aufweisen. Beispielsweise kann ein Satz von fest definierten und z. B. vorgefertigten Modulen 102; 102'; 103; 103'; 141; 141'; 142 vorgesehen sein, welcher je nach Bedarf zum Temperieraggregat 101 zusammen gestellt wird bzw. werden kann. Beispielsweise umfasst ein solcher Satz wenigstens ein Basismodul 102; 102' und ein Anschlussmodul 103; 103' zur Kopplung mehrerer, z. B. einer Anzahl von n Temperierkreisen 109ₖ. Es können wie in Fig. 13 exemplarisch dann mehrere Anschlussmodule 103; 103' in einem System 101 zusammengesetzt sein. In einer vorteilhaften Ausführung kann der Satz noch ein Abschlussmodul 142 mit zumindest einer Steuereinrichtung 143 und/oder Bedienerschnittstelle 144 umfassen. Das Anschlussmodul 103; 103' weist vorzugsweise eine feste Anzahl n von Temperiereinrichtungen 112ₗ bzw. Schnittstellenpaaren 107ᵢ, 111ᵢ zur Kopplung von Temperierkreisen 109ₖ auf. Eine vorteilhafte Anzahl n kann sich wie vorstehend beispielhaft dargelegt auf n = 4 oder z. B. wie in Fig. 14 beispielhaft dargestellt auf n = 3 oder wie in Fig. 20 exemplarisch auf n = 5 belaufen.

In einer Weiterbildung der modularen Ausführung können im Satz zwei unterschiedliche Typen von Basismodulen 102; 102', nämlich mit und ohne einem vorbereiteten zweiten Primärkreis 154, vorgesehen sein, von welchen je nach Bedarf für das zu erstellende System 101 eines wählbar ist. In einer vorteilhaften Weiterbildung des Satzes kann das Anschlussmodul 103; 103' selbst modul- oder baukastenartig mit einem hinsichtlich eines vorbereiteten zweiten Primärkreises 154 erweiterbar ausgebildet sein, wobei das Gehäuse des schrankartig ausgebildeten Moduls 103; 103' vorzugsweise bereits in entsprechender Größe ausgebildet ist, um die den zweiten Primärkreises 154 betreffenden Bauteile aufzunehmen. Es kann dann unabhängig von der Ausführung mit oder ohne Primärkreis 154 ein homogenes Bild des Systems 101 ausgebildet werden.

Auch hier kann je nach Bedarf für das zu erstellende System 101 eines der Ausführungen des Anschlussmoduls 103; 103' - mit oder ohne vorbereitetem zweiten Primärkreis 154 - wählbar sein. Unabhängig hiervon, jedoch vorteilhaft im Zusammenhang mit einem erweiterbaren bzw. erweiterten Anschlussmodul 103; 103' können in Weiterbildung im Satz zwei unterschiedliche Typen von Basismodulen 102; 102', nämlich mit und ohne einem vorbereiteten zweiten Primärkreis 154, vorgesehen sein, von welchen je nach Bedarf für das zu erstellende System 101 eines wählbar ist. Auch dies kann bezüglich des Gehäuses bereits so ausgebildet sein, dass das Basismodul 102; 102' modul- oder baukastenartig mit einem hinsichtlich eines vorbereiteten zweiten Primärkreises 154 erweiterbar ausgebildet ist. Dementsprechend können - unabhängig von ihrer baukastenartigen Ausführung - im Satz zwei unterschiedliche Typen von Anschlussmodulen 103; 103', nämlich mit und ohne einem vorbereiteten zweiten Primärkreis 154, vorgesehen sein, von welchen je nach Bedarf für das zu erstellende System 101 eines wählbar ist. Schließlich kann es stattdessen oder zusätzlich in einer anderen Weiterbildung vorgesehen sein, ein modifiziertes Anschlussmodul 141; 141' vorzusehen, welches bereits einen o. g. Bypass 138 umfasst und welches im System 101 das vom Basismodul 102; 102' am weitesten entfernte Anschlussmodul 141; 141' bildet. In einer Weiterbildung der aufgeführten Varianten können im Satz zwei Typen verschiedener Leistungsklassen vorgesehen sein, welche wahlweise die Grundlage für ein großes oder kleineres System 101 bilden können. Für sämtliche Ausführungsvarianten des Satzes kann das Basismodul 102; 102' ohne oder mit einem oder mehreren eigenen Temperiereinrichtungen 112ₗ bzw. Schnittstellenpaaren 107ᵢ, 111ⱼ zur Kopplung von Temperierkreisen 127q ausgeführt sein. Ggf. können im Satz ein Basismodul 102; 102' ohne eigene Temperiereinrichtung 112ₗ bzw. Schnittstellenpaar 107ᵢ, 111ⱼ und ein Basismodul 102; 102' mit einem oder mehreren eigenen Temperiereinrichtungen 112ₗ bzw. Schnittstellenpaaren 107ᵢ, 111ⱼ zur Kopplung von Temperierkreisen 127q vorgesehen und je nach Bedarf wählbar sein.

Wie bereits dargelegt, kann das in einer Anlage 001 bzw. an einer Maschine 201; 201'; 201" einzusetzende Temperieraggregat 101 im Fall einer mehrreihigen Ausführung zwei oder mehr parallel verlaufende Reihen 110; 115 von Temperiereinrichtungen 112ₗ und/oder Kopplungsplätzen 125 aufweisen.

Um eine hohe Variabilität zu erlangen sind im Temperieraggregat 101 eine Vielzahl von Kopplungsplätzen 125 vorgesehen, welche mindestens einer maximal benötigten Anzahl z (mit $z ∈$von Temperiereinrichtungen 112ₗ entspricht (siehe z. B. schematische Darstellung in Fig. 15). Für z. B. eine Anwendung zusammen mit einer Wertpapierdruckmaschine ist das Temperieraggregat beispielsweise mit insgesamt Anzahl z ≥ 15, z. B. z ≥ 18, hier vorteilhaft z = 19, Temperiereinrichtungen 112ₗ und/oder Kopplungsplätzen 125 ausgebildet.

Die Ausbildung des Temperieraggregates 101 mit Kopplungsplätzen 125 und Temperiermodulen 112ₗ ist sowohl für die modulare als auch insbesondere für die mehrreihige Ausführung von besonderem Vorteil. In Fig. 6 ist als strichliertes Rechteck ein Beispiel für die Zuordnung von Bauteilen und Leitungsabschnitten zum Temperiermodul 112ₗ angedeutet.

Im Gestell 105 des Temperieraggregates 101 bzw. der betreffenden Module 102; 102'; 103; 103'; 141; 141; ist je Kopplungsplatz 125 eine Halterung 140 vorgesehen, an welcher ein Temperieraggregat 112ₗ z. B. in der Art eines Einschubes aufnehmbar ist (siehe z. B. Fig. 16 und/oder Fig. 17). Vorzugsweise ist jedem Kopplungsplatz 125 eine bereits vorbereitete Anschlussplatte 145 zugeordnet, an welcher die bereits aggregatseitig vorbereiteten Teile der Leitungsabschnitte 121; 122; 128; 146; 147 mit den temperiermodulseitigen Fortsetzungen dieser Leitungsabschnitte 121; 122; 128; 146; 147 in lösbarer Weise verbindbar bzw. verbunden sind. Sie umfasst bereits eine Mehrzahl von vorbereiteten Leitungsanschlüssen 160.1; 160.2; 160.3, welche durch Kopplung mit dem Anschlussblock 150 des Temperiermoduls 112ₗ mit den gestellfesten Leitungsabschnitten verbindbar sind.

Das insgesamt einsetzbare Temperiermodul 112ₗ umfasst an einer Tragkonstruktion 155 neben den modulseitigen Stücken der Leitungsabschnitte 121; 122; 128; 146; 147 zumindest das Stellmittel 113, insbesondere das Ventil 113, und die Pumpe 129. Vorzugsweise umfasst es des weiteren wenigstens ein Heizaggregat 114 oder zumindest eine Schnittstelle 148 zur Aufnahme eines oder mehrerer Heizaggregate 114 und/oder eine vorzugsweise als Steuer- und/oder Regelmodul 143ₚ ausgebildete Steuer- und/oder Regeleinrichtung 143ₚ und/oder ein zur aggregatseitigen Anschlussplatte 145 komplementär ausgebildeter Anschlussblock 150, von welchem die zu koppelnden temperiermodulseitigen Leitungsabschnitte 121; 122; 128; 146; 147 abgehen. Ein Bestücken des Temperieraggregates 101 mit einer Temperiereinrichtung 112ₗ kann so in einfacher Weise durch Einschub und ggf. Befestigung des Temperiermoduls 112ₗ mit seiner Tragkonstruktion 155 in die entsprechende Halterung 140 und durch Kopplung der gestellseitigen und temperiermodulseitigen Stücke der Leitungsabschnitte 121; 122; 128; 146; 147 mittels Verbinden des Anschlussblockes 150 mit der Anschlussplatte 145. Grundsätzlich können die Leitungsabschnitte 121; 122; 128; 146; 147 auch ohne Anschlussblock 150 und Anschlussplatte 145 einzeln verbunden sein bzw. werden.

Obgleich die modulare und/oder mehrreihige Ausführung wie dargestellt bereits unabhängig von ihrer spezifischen Anwendung besondere Vorteile aufweist, ist das derart ausgebildete System 101 insbesondere von Vorteil für eine bzw. in einer Druckanlage 001 mit einer oder mehreren Druckmaschinen 201; 201'; 201" vorgesehen. Hierbei wird insbesondere der die Verschiedenartigkeit unterschiedlicher Druckmaschinentypen und/oder der verschiedenen Druckverfahren- bzw. technologien und/oder unterschiedlichen Farbigkeiten und/oder der Anforderung an Ausbaufähigkeit Rechnung getragen.

Eine erste Ausführung eines Temperieraggregates 101 für bzw. in einer Druckanlage 001 mit (mindestens) einer Druckmaschine 201 zu deren Temperierung zeigt z. B. Fig. 1 mit Fig. 18 oder Fig. 19, wobei Fig. 18 und Fig. 19 eine vergrößerte Darstellung der Druckeinheit 204 dieser Druckmaschine 201 und jeweils eine Ausführung des zur Temperierung der Druckmaschine 201 bzw. deren Druckeinheit 204 zugeordneten Temperieraggregates 101 darstellt. Im dargelegten Ausführungsbeispiel handelt es sich um eine Druckmaschine 201 bzw. eine Druckeinheit 204, deren Druckverfahren auf einem Tiefdruckverfahren, insbesondere dem Stahlstichverfahren beruht. Die Druckeinheit 204 umfasst hierbei zwei Zylinder 208; 209, welche in ihrer Nippstelle eine Druckstelle für den zu bedruckenden, und durch die Nippstelle zu führenden Bedruckstoff 203, z. B. Bedruckstoffbogen 203. Im dargestellten Fall eines einseitigen Druckes ist der auf der nichtdruckenden Seite der Nippstelle angeordnete Zylinder 208 als reiner Gegendruckzylinder 208, auch Presseur 208 genannt, ausgebildet. Der auf der druckenden Seite der Nippstelle angeordnete, d. h. ein die Druckstelle bildender, farbführender Zylinder 209 ist als Formzylinder 209, auch Gravurzylinder 209 genannt, ausgebildet und trägt auf seiner Mantelfläche die Druckbildvorlage in Form einer Gravur. Der Formzylinder 209 erhält die Farbe stromaufwärts von einem hier als Sammelfarbzylinder 211 ausgebildeten Zylinder 211, welcher beispielsweise eine elastische und/oder kompressible Oberfläche aufweist. Dieser Sammelfarbzylinder 211 wirkt stromaufwärts mit einer der Anzahl D von Druckwerken 212_{d} ( $d ∈ ,$ i = 1, 2 ... D) entsprechenden Anzahl von Walzen 213_{d}, z. B. Auftragwalzen 213_{d}, insbesondere Schablonen-Walzen 213_{d}, zusammen. Diese Schablonen-Walzen 213_{d} färben den Sammelfarbzylinder 211 nacheinander jeweils mit einer Druckfarbe ein und sind auf ihrer Oberfläche - z. B. in Art einer Hochdruckform - mit einer dieser Farbe entsprechenden Kontur des Druckbildausschnittes versehen. Die Schablonen-Walzen 213_{d} werden ihrerseits stromaufwärts durch Walzen 214, z. B. Auftragwalzen 214 eines Farbwerkes 237_{d} eingefärbt, welche über weitere Walzen oder direkt die Druckfarbe von einer die Druckfarbe in das Farbwerk 237_{d} eintragenden Walze 216_{d}, z. B. Duktorwalze 216_{d} erhalten. Die Duktorwalze 216_{d} wirkt mit einer Farbquelle 223, z. B. einem Farbkasten oder einer Rakeleinrichtung 223, zusammen. Im hier dargestellten Fall eines Kurzfarbwerks 237_{d} wird die Farbe durch eine Rakeleinrichtung 223 der Duktorwalze 216_{d} zugeführt und z. B. parallel über zwei Auftragwalzen 214 auf die Schablonen-Walzen 213_{d}, insbesondere auf deren erhabenen Bereiche, aufgetragen. Mit der Mantelfläche des Sammelfarbzylinder 211 wirkt vorzugsweise ein weiterer Zylinder 217, z. B. Druckwerkszylinder 217, insbesondere Wischzylinder 217, zusammen.

Der Druckmaschine 201 und/oder der Druckeinheit 204 ist nun ein Temperieraggregat 101 zugeordnet, durch welches mehrere Aggregate und/oder Funktionskomponenten parallel zueinander temperiert werden bzw. werden können. Dies können mehrere einzeln oder in Gruppen zu temperierende Zylinder 208; 209; 211; 217 und/oder Walzen 213_{d}; 214; 216_{d} von Druckwerken 212_{d} der Druckeinheit 204 sein.

In einer vorteilhaften, z. B. in Fig. 18 und Fig. 19 dargestellten, Ausführung ist für jede der Duktorwalzen 216_{d}, z. B. bei n = 5 Druckwerken 212_{d} für die Duktorwalzen 216_{d} der fünf Druckwerke 212_{d}, ein eigener Temperierkreis 109ₖ und im System 101 eine individuell von den anderen Temperiereinrichtungen 112ₗ unabhängig Steuer- und/oder regelbare Temperiereinrichtung 112ₗ vorgesehen. Des weiteren ist hier in einer weniger aufwändigen Ausführung für die Schablonen-Walzen 213_{d} der Druckwerke 212_{d} ein gemeinsamer Temperierkreis 109ₖ und im System 101 für diese Gruppe eine individuell von anderen Temperiereinrichtungen 112ₗ unabhängig steuer- und/oder regelbare Temperiereinrichtung 112, vorgesehen. Schließlich ist jeweils für den Formzylinder 209, den Sammelfarbzylinder 211 und den Wischzylinder 217 einen Temperierkreis 109ₖ und im System 101 je eine individuell von den anderen (in Betreib befindlichen bzw. für den Betrieb vorgesehenen) Temperiereinrichtungen 112ₗ unabhängig steuer- und/oder regelbare Temperiereinrichtung 112ₗ vorgesehen. In zumindest einem, z. B. zumindest dem Formzylinder 209 zugeordneten Temperiereinrichtung 112ₗ, vorzugsweise jedoch den Temperiereinrichtungen 112ₗ der drei letztgenannten Zylinder 209; 211; 217, ist ein Heizaggregat 114 vorgesehen, um den betreffenden Zylinder 209; 211; 217 vor dem Druckbeginn auf Arbeitstemperatur bringen zu können. Der Arbeitspunkt liegt bei diesem zumindest einen Zylinder 209, z. B. bei allen drei Zylindern 209; 211; 217, vorzugsweise z. B. bei über 40° C, z. B. über 60° C, sodass um Makulatur möglichst gering zu halten ein Vorwärmen zweckmäßig ist. Für den Formzylinder 209 kann der Arbeitspunkt gar bei 75° - 85° C liegen, um einen erst in diesem Bereich stattfindenden Umwandlungsprozess der Druckfarbe (insbesondere im Stahlstichverfahren) zu ermöglichen, welcher zum Erhärten derselben führt. Es können auch für andere oder gar in allen Temperiereinrichtungen 112ₗ, des Systems 101 Heizaggregate 114 vorgesehen sein, wobei die dem mindestens einen, bzw. den die drei Zylinder 209; 211; 217 betreffenden Temperiereinrichtung 112ₗ, z. B. mit einem leistungsfähigeren Heizaggregat 114 als die übrigen ausgebildet sein können.

Im Ausführungsbeispiel der Fig. 18 ist das Temperieraggregat 101 modular, im Ausführungsbeispiel der Fig. 19 mehrreihig ausgebildet, wobei auch eine nicht dargestellte kombinierte Ausführung, eine modular aufgebaute mehrreihige Ausführung in Betracht kommt. Die Temperiereinrichtungen 112ₗ können hierbei fest, oder in einer vorteilhaften Ausführung als Temperiermoduie 112ₗ in oben genanter Weise ausgebildet und eingesetzt sein.

In einer vorteilhaften Weiterbildung ist das Temperieraggregat 101, in modularer Ausführung zumindest das Basismodul 102; 102' des mit der Druckmaschine 201 zu deren Temperierung zusammen wirkenden modularen Temperieraggregates 101, mit der zweiten Vorrichtung (z. B. die Temperiervorrichtung 178 und Leitungsabschnitte 156ₜ; 157ₜ umfassend) zur Bereitstellung von Temperierfluid einer zumindest in einem erlaubten Temperaturbereich liegenden zweiten, insbesondere umgebungsnäheren Temperatur T_{V2,v} ausgebildet (siehe z. B. Fig. 19, Fig. 20, Fig. 21, Fig. 22, Fig. 25 und/oder Fig. 27). Wenigstens eine im Temperieraggregat 101 z. B. in einem ersten Abschnitt 102' bzw. im Basismodul 102' vorgesehene sowie ggf. wenigstens eine im nachfolgenden Anschlussmodul 103' vorgesehene Temperiereinrichtung 112ₗ ist in oben genannter Weise mit dem zweiten Primärkreis 154 gekoppelt bzw. koppelbar. Beispielsweise ist ein erster Abschnitt 102' bzw. das Basismodul 102' des Temperieraggregats 101 mit der zweiten Vorrichtung zur Bereitstellung von Temperierfluid sowie mit einer an den zweiten Primärkreis 154 gekoppelten Temperiereinrichtung 112ₗ ausgebildet. Ist lediglich im ersten Abschnitt 102' bzw. im Basismodul 102' eine derart koppelbare Temperiereinrichtung 112ₗ vorgesehen, so ist an diese beispielsweise der Temperierkreis 109ₖ des Formzylinders 209 koppelbar bzw. gekoppelt.

Exemplarisch sind in den Beispielen der Fig. 18, Fig. 19 und Fig. 21 sämtliche Temperiereinrichtungen 112ₗ zur Temperierung angeschlossen und belegt und/oder für den Fall der Ausbildung von Temperiermodulen 112ₗ sämtliche Kopplungsplätze 125 belegt.

In Fig. 20, Fig. 22, Fig. 25 und Fig. 27 sind für den Fall der Ausbildung von Temperiermodulen 112ₗ nicht sämtliche Kopplungsplätze 125 belegt.

In einer exemplarisch in Fig. 20, Fig. 22 Fig. 24, Fig. 25 und Fig. 27 angedeuteten vorteilhaften Ausführung ist eine der Temperiereinrichtungen 112ₗ mit dem Messsysteme205, z. B. Inspektionssystem 205, insbesondere mit der Leuchte des Inspektionssystems 205, zu dessen bzw. deren Temperierung verbunden.

Wie z. B. in Fig. 21 und Fig. 22 exemplarisch dargestellt, können in der Druckmaschine 201 bzw. in der Druckeinheit 204 die Schablonen-Walzen 213_{d} sämtlicher Druckwerke 212_{d} durch eigens vorgesehene Temperierkreise 109ₖ temperierbar bzw. temperiert sein. Hierzu ist beispielsweise in modularer Ausführung ein zusätzliches Anschlussmodul 103; 103' im System vorgesehen. Dieses kann bereits bei der Planung der Maschine 201 bereits so berücksichtigt worden sein. Von Vorteil ist die modulare Bauweise und/oder die Bauweise mit einer Vielzahl vorbereiteter Kopplungsplätze 125 jedoch auch für den Fall einer Nachrüstung, wobei beispielsweise in einer Druckeinheit 204 statt einer gemeinsamen Temperierung in der Gruppe, eine individuelle Temperierung möglich sein soll. Im Beispielsfall wäre dies eine individuelle Temperierung der Schablonen-Walzen 213_{d} anstelle der ggf. vormals gemeinsamen bzw. gruppenweisen Temperierung.

Zusätzlich zu mehreren der vorgenannten Temperierkreise 109ₖ und/oder Temperiermodule 112ₗ kann wie in Fig. 22 exemplarisch dargestellt ein Temperierkreis 109ₖ bzw. Temperiermodul 112ₗ zur Temperierung eines Antriebes 241, z. B. eine oder mehrerer Antriebsmotoren 241, insbesondere eines Hauptantriebsmotors 241 als Funktionsteil 235 der Druckeinheit 204 vorgesehen sein. Dies ist auch auf unten dargelegte Ausführungen der Druckeinheit 204'; 204" anzuwenden. In bevorzugter Ausführung ist der Antrieb 241 als ein die zwangsangetriebenen Zylinder und Walzen der Druckeinheit 204; 204'; 204" gemeinsam antreibender Hauptantriebsmotor 241 ausgebildet, welcher vorzugsweise fluidgekühlt, insbesondere wassergekühlt ausgebildet und dann über den betreffenden Temperierkreis 109ₖ temperiert bzw. temperierbar ist. Es können auch mehrere Antriebsmotoren 241 entsprechend ausgebildet und gemeinsam - in Serie und/oder parallel - durch den betreffenden Temperierkreis 109ₖ temperierbar bzw. temperiert sein. Ein Temperierkreis 109ₖ bzw. Temperiermodul 112ₗ zur Temperierung des ein- oder mehrmotorigen Antriebes 241 ist vorzugsweise ohne Heizaggregat 114 ausgebildet bzw. nicht mit einem solchen nicht bestückt.

Insbesondere im Zusammenhang mit einer Druckeinheit 204, deren Druckverfahren auf einem Tiefdruckverfahren beruht, kann zusätzlich zu mehreren der vorgenannten Temperierkreise 109ₖ und/oder Temperiermodule 112ₗ ein nichtdargestellter ein Temperierkreis 109ₖ bzw. Temperiermodul 112ₗ zur Temperierung des Fluids einer hier nicht dargestellten Waschfluidvorlage, z. B. auch als sog. "Frischlösung" in einem Frischlösungstank bezeichnet, vorgesehen sein. Diese Frischlösung dient dem Reinigen eines Zylinders 217, vorzugsweise des Wischzylinders 217. Sie kann beispielsweise durch den Temperierkreise 109ₖ über einen Wärmetauscher temperiert werden.

Neben der im Zusammenhang mit der Anwendung des modularen und/oder des mit Temperiermodulen 112ₗ bestückbaren Temperieraggregates 101 für eine Druckmaschine 201 bzw. eine Druckeinheit 204 eines selben Typs bzw. Verfahrens in z. B. unterschiedlichen Ausbaustufen, ist das in dieser Weise konzipierte Temperieraggregat 101 besonders auch vorteilhaft bei der Anwendung für bzw. in unterschiedlichen Maschinen 201; 201', z. B. Druckmaschinen 201; 201' bzw. Druckeinheiten 204; 204'. Das modulare und/oder mit Temperiermodulen 112ₗ bestückbaren Temperieraggregat 101 kann z. B. wahlweise zu einer Druckmaschine 201 o. g. Art in einer nachfolgend dargelegten Druckanlage 001 mit (mindestens) einer Druckmaschine 201' bzw. einer Druckeinheit 204' eines von o. g. Typs verschiedenen Typs bzw. Verfahrens eingesetzt sein (siehe z. B. Fig. 23 bis Fig. 27). Fig. 24 zeigt z. B. eine vergrößerte Darstellung der Druckeinheit 204' dieser Druckmaschine 201' und des zur Temperierung der Druckmaschine 201' bzw. deren Druckeinheit 204' zugeordneten Temperieraggregates 101 in Modulbauweise und Fig. 25 in mehrreihiger Ausführung mit als Temperiermodulen 112ₗ ausgebildeten Temperiereinrichtungen 112ₗ. Im dargelegten Beispielsfall handelt es sich um eine Druckmaschine 201' bzw. eine Druckeinheit 204', deren Druckverfahren auf einem Offsetdruckverfahren, beispielsweise auf beidseitigem Offsetdruck, insbesondere beidseitigem Bogenoffsetdruck, beruht. Dieser kommt vorzugsweise im Wertpapierdruck, z. B. bei der Herstellung von Banknoten, zur Anwendung. Für die Versorgung mit dem Bedruckstoff 203', z. B. Bedruckstoffbogen 203', weist die Maschine 201' eine Zuführeinrichtung 202', beispielsweise einen Bogenanleger 202' auf, von welcher der Druckeinheit 204' der Bedruckstoff 203' zugeführt wird, diese über eine Förderstrecke 207' verlässt und an eine Produktauslage 206', z. B. Bogenausleger 206', gegeben wird. In den Darstellungen der Fig. 24 und Fig. 26 sind die Module 102; 102'; 103; 103'; 141; 141'; 142 lediglich schematisch und ohne die modulseitigen Bauteile dargestellt. Das vorn zur Ausführung dieser Module 102; 102'; 103; 103'; 141; 141'; 142 genannte ist hier anzuwenden. In den Darstellungen der Fig. 25 und Fig. 27 sind die Temperiermodule 112ₗ und die Kopplungsplätze125 ebenfalls lediglich schematisch dargestellt, wobei auf die Darstellung der Leitungsführungen völlig verzichtet wurde.

Die Druckeinheit 204' umfasst wenigstens auf einer Seite des Bedruckstoffweges ein Offsetdruckwerk 218, welches vorzugsweise als Mehrfachdruckwerk 218 mit mehreren Farbwerken 219_{d'} (d', d' = 1, 2, ... D) für den Mehrfarbendruck ausgebildet ist. Das Offsetdruckwerk 218 umfasst einen farbführenden Zylinder 221, z. B. Übertragungszylinder 221, welcher in einer Nippstelle mit einem Gegenzylinder über den Bedruckstoff 203' die Druckstelle bildet. Grundsätzlich kann der Gegenzylinder lediglich als ein Widerlager bildender Gegendruckzylinder ausgebildet sein. Das nachfolgend dargelegte ist auf diese einseitige Ausbildung der Druckeinheit 204' zu übertragen. Vorzugsweise umfasst die Druckeinheit 204' jedoch zwei an ihren Übertragungszylindern 221 eine Doppeldruckstelle bildende Offsetdruckwerke 218, insbesondere Mehrfachdruckwerke 218, welche z. B. im wesentlichen in einer selben Art und Weise ausgebildet sind, z. B. im wesentlichen spiegelsymmetrisch zu einer durch die Druckstelle verlaufenden Ebene ausgebildet sind. Der Übertragungszylinder 221 des einen Offsetdruckwerks 218 dient demjenigen des anderen Offsetdruckwerks 218 als Gegenzylinder in Art eines Widerlagers und umgekehrt.

Der Übertragungszylinder 221 wirkt mit einer Mehrzahl d' von Zylindern 222_{d'}, z. B. Formzylindern 222_{d'}, zusammen, welche auf ihrer Mantelfläche die Druckbildvorlage beispielsweise auf einer Druckform umfassen, und welche stromaufwärts durch je ein Farbwerk 219_{d'} mit Druckfarbe eingefärbt werden bzw. werden können. Das Farbwerk 219_{d'} umfasst jeweils mindestens eine Farbquelle 224, z. B. einen Farbkasten 224 oder einer Rakeleinrichtung, aus welcher Druckfarbe auf eine (ggf. temperierbare) Walze 226, z. B. einer Duktorwalze 226 oder Farbkastenwalze 226, aufbringbar ist. Die Druckfarbe wird stromabwärts direkt oder vorzugsweise über einen Walzenzug 229 weiterer Walzen, welche beispielsweise wenigstens eine temperierbare Walze 227', z. B. eine temperierbare changierbar ausgebildete Reibwalze 227', umfassen, zu einer oder mehreren mit dem jeweiligen Formzylinder 222_{d'} zusammen wirkenden Walzen 228, z. B. Auftragwalzen 228, gefördert. In einer vorteilhaften Ausführung der Farbwerke 219_{d}' sind diese mit zwei Farbkästen 224 für einen sog. "Irisdruck", d. h. einen gleichzeitiges Drucken mit mehreren durch ein selbes Farbwerk 219_{d'} bereitgestellten Farben, ausgebildet. Die Farbwerke 219_{d'} sind z. B. an einem rechten und einem linken Gestellteil 231; 232, z. B. Seitengestell 231; 232 jeweils beidseitig gelagert.

Der Druckmaschine 201' und/oder der Druckeinheit 204' ist nun ein Temperieraggregat 101 zugeordnet, durch welches mehrere Funktionskomponenten parallel zueinander temperiert werden bzw. werden können. Dies können mehrere einzeln oder in Gruppen zu temperierende Zylinder 221; 222_{d} und/oder Walzen 227_{d'}; 226 des Offsetdruckwerkes 218 bzw. von Offsetdruckwerken 218 der Druckeinheit 204' sein.

In eine vorteilhaften, z. B. in Fig. 24 und Fig. 25 dargestellten, Ausführung ist für jeden der Formzylinder 222_{d'}, z. B. bei D = 4 Druckwerken 212_{d} für die vier linken und die vier rechten Formzylinder 222_{d'}, ein eigener Temperierkreis 109ₖ und im Temperieraggregat 101 eine individuell von den anderen Temperiereinrichtungen 112ₗ unabhängig steuer- und/oder regelbare Temperiereinrichtung 112ₗ vorgesehen. Des weiteren ist hier in einer weniger aufwändigen Ausführung für zu temperierende Walzen 227_{d'} sämtlicher Farbwerke 219_{d'} eines selben Mehrfachdruckwerks 218, insbesondere jeweils des rechten und des linken Mehrfachdruckwerks 218, ein gemeinsamer Temperierkreis 127q und im Temperieraggregat 101 für diese Gruppe eine individuell von anderen Temperiereinrichtungen 112ₗ unabhängig steuer- und/oder regelbare Temperiereinrichtung 112ₗ vorgesehen. Schließlich kann in einer Weiterbildung vorgesehen sein, dass für die Linken und die rechten Seitengestelle 231; 232 jeweils ein Temperierkreis 127q und im System 101 für diese Gruppe eine individuell von anderen Temperiereinrichtungen 112ₗ unabhängig steuer- und/oder regelbare Temperiereinrichtung 112ₗ vorgesehen ist. In der modularen Ausbildung kann das Basismodul 102; 102' ohne eine Temperiereinrichtung 112ₗ ausgebildet sein, eine beispielsweise nicht belegte Temperiereinrichtung 112ₗ umfassen, oder aber eine mit dem Messsystem 205 verbundene Temperiereinrichtung 112ₗ umfassen. Es kann jedoch auch eine andere als die dargestellte Verteilung der am Temperieraggregat 101 gekoppelten und/oder nichtgekoppelten Temperierkreise 127_{q} und/oder Kopplungsplätze 125 vorgesehen sein.

Das modular und/oder mit Kopplungsplätzen 125 und Temperiermodulen 112ₗ ausgebildete Temperieraggregat 101 erlaubt nun in einfacher Weise die Temperierung einer z. B. in unterschiedlichen Ausbaustufen erhältlichen oder nachträglich erweiterbaren bzw. erweiterten Maschine 201'; 201", z. B. Druckmaschine 201'; 201" bzw. Druckeinheit 204'; 204". So ist es beispielsweise (siehe z. B. Fig. 26 und Fig. 27) in einfacher Weise möglich, für eine - z. B. um zwei Druckstellen - erweiterte Druckeinheit 204" im Temperieraggregat 101 wenigstens weitere Temperiermodule 112ₗ (z. B: Fig. 27) und/oder ein zusätzliches Anschlussmodul 103; 103' (z. B. Fig. 26) vorzusehen. Hierbei ist in der Druckeinheit 204" beispielsweise wenigstens ein - ein- oder mehrteiliges - Modul 233, z. B. Druckwerksmodul 233, mit z. B. einem oder mehreren, z. B. zwei, Zylindern 222_{d}" sowie zugeordneten Farbwerken 219_{d"} mit beispielsweise einem eigenen Seitengestell 235, z. B. zwei stirnseitige Gestellteilen 235, vorgesehen bzw. vorsehbar. Die Zylinder 222_{d}", insbesondere Formzylinder 222_{d}" sowie das Farbwerk 219_{d"} können in der oben genannten Weise ausgebildet sein. Die Formzylinder 222_{d}" wirken mit einem Zylinder 234, z. B. einem Übertragungszylinder 234 zusammen, welcher direkt oder über weitere Zylinder 238; 239 mit einem Zylinder 236, z. B. einem Gegendruckzylinder 236 eine Druckstelle bildet. Das der derart ausgebildeten Druckmaschine 201" bzw. Druckeinheit 204" zugeordnete Temperieraggregat 101 umfasst nun beispielsweise ein weitere Temperiermodule 112ₗ und/oder ein weiteres Anschlussmodul 103; 103' mit z. B. vier weiteren angeschlossenen oder anschließbaren Temperierkreisen 109ₖ. Beispielsweise ist ein gemeinsamer Temperierkreis 109ₖ zur Temperierung je wenigstens einer temperierbaren Walze 227_{d"} der beiden zusätzlichen Farbwerke 219_{d"} sowie je Formzylinder 222_{d"} ein eigener Temperierkreis 109ₖ vorgesehen. Zusätzlich kann - für den Fall, dass der Übertragungszylinder 234 nicht direkt mit dem Gegendruckzylinder 236 zusammenwirkt - für einen oder mehrere der zwischengeordneten Zylinder 238; 239 ein (gemeinsamer) Temperierkreis 109ₖ vorgesehen sein. Zusätzlich zu mehreren der vorgenannten Temperierkreise 109ₖ und/oder Temperiermodule 112ₗ kann wie in Fig. 27 exemplarisch dargestellt ein Temperierkreis 109ₖ bzw. Temperiermodul 112ₗ zur Temperierung des Seitengestells 235 als Funktionsteil 235 des Druckwerksmoduls 233 vorgesehen sein. In Fig. 25 ist exemplarisch ein weiterer freier Kopplungsplatz 125 dargestellt.

In einer in Fig. 28 dargestellten Ausbaustufe ist - z. B. zusätzlich zu den oder einem Teil der Temperierkreis 109ₖ bzw. Temperiermodul 112ₗ aus dem in Verbindung mit Fig. 27 dargelegten Beispiel - ein Temperierkreis 109ₖ bzw. Temperiermodul 112ₗ zur Temperierung eines weiteren Zylinders 242, z. B. Druckwerkszylinder 242, als zu temperierendes Funktionsteil 242 vorgesehen. Dieser zu temperierende Zylinder 242 ist vorzugsweise als Orloff-Plattenzylinder 242 ausgebildet, welcher in einer nicht explizit dargestellten Druckeinheit für den beideitigen Offsetdruck , wobei eines der beiden Druckwerke 218 zum Druck nach dem Orlof-Verfahren ausgebildet ist. Hierbei ist in einem der Druckwerke 218 in Fig. 25, 27 oder 28 zwischen dem Übertragungszylinder 221 und den Zylindern 222' ein mit letzteren zusammen wirkender Sammelzylinder und zwischen diesem und dem Übertragungszylinder 221 der Orlof-Plattenzylinder (242) vorgesehen. Die Zylinder 222' sind in diesem Fall als Schablonierzylinder ausgeführt.

Fig. 29 zeigt beispielhaft eine konkrete Ausführung für eine mehrreihige, mehrere Abschnitte 102; 102'; 103 (103'); 142 (142') umfassende Ausführung des Temperieraggregates 101. Hierbei kann das Temperieraggregat insofern zum Teil modular ausgebildet sein, als dass z. B. ein als Schaltschrank 142 ausgeführtes Abschlussmodul 142 - mit z. B. einer Anzahl eigener Füße 170 - an ein zwei Anschlussabschnitte 103 und einen Basisabschnitt umfassenden, ebenfalls Füße 170 aufweisenden - ein- oder mehrteiligen Schrank angefügt ist. Der Basisabschnitt 102; 102' kann hierbei in Variante zusätzlich als ansetzbares bzw. abnehmbares Modul 02; 02' ausgebildet sein. Unter einem hinteren Bereich des Temperieraggregates 101 ist im Boden der Anlage 001 eine Vertiefung 165, z. B. ein Kanal 165, vorgesehen, in welcher bzw. welchem nicht dargestellte Leitungen der anzuschließenden Temperierstränge 109ₖ verlaufen. Das Temperieraggregat 101 ist hierbei mit einer Vielzahl von Kopplungsplätzen 125 ausgebildet, von welcher beispielsweise ein Teil, hier z. B. vierzehn, der Plätze durch ein Temperiermodul 112ₗ bestückt sind. Das Temperieraggregat umfasst z. B. einen Tank 175, durch welchen in den Temperierfluidspeicher 176 bei Bedarf nachzufüllendes Temperierfluid aufnehmbar ist. Über einen nicht näher dargelegten Leitungsweg ist dieses, ggf. mit Inhibitorlösung versetztes Temperierfluid dann bedarfsweise in den Temperierfluidspeicher 176 bzw. in das diesen umfassenden Leitungsweg förderbar.

### Bezugszeichenliste

- 001: Anlage, Druckanlage
- 101: Temperieraggregat
- 102: Abschnitt; Modul, Basismodul, Baueinheit, Schrank
- 102': Abschnitt; Modul, Basismodul, Baueinheit, Schrank
- 103: Abschnitt; Modul, Anschlussmodul, Baueinheit, Schrank
- 103': Abschnitt; Modul, Anschlussmodul, Baueinheit, Schrank
- 104: Ausgang, Versorgungsausgang (102)
- 105: Gestell
- 106: Eingang, Versorgungseingang (103)
- 107ᵢ: Ausgang, Temperierfluidausgang, Fluidausgang, Schnittstelle
- 108: Vorlaufleitung
- 109ₖ: Temperierstrang, Temperierteilkreis, Sekundärkreis, äußerer, Teilkreis
- 110: Reihe, erste
- 111ⱼ: Eingang, Temperierfluideingang, Fluideingang, Schnittstelle
- 112ₗ: Temperiereinrichtung
- 113: Stellglied, Ventil, Mehrwegemischventil, Dreiwegemischventil
- 114: Stellglied, Heizaggregat, Aggregat, Heizstab
- 115: Reihe, zweite
- 116: Rücklaufleitung
- 117ₚ: Steuerungs- und/oder Regelungsmittel, Schaltung, Algorithmen
- 118_{V}: Messmittel, Temperatursensor
- 118_{V1}: Messmittel, Temperatursensor
- 118_{V2}: Messmittel, Temperatursensor
- 118_{R}: Messmittel, Temperatursensor
- 119: Primärkreis, Primärkreislauf (erster)
- 120: Messmittel, Durchflussmessglied
- 121: Verbindung, Verbindungsleitung
- 122: Verbindung, Verbindungsleitung
- 123: Vorlaufleitung
- 123ᵣ: Leitungsabschnitt
- 124: Rücklaufleitung
- 124ᵣ: Leitungsabschnitt
- 125: Kopplungsplatz
- 126_{q}: Teilkreis
- 127_{q}: Sekundärkreislauf, Temperierkreislauf
- 128: Leitungsabschnitt
- 129: Antriebsmittel, Pumpe, Turbine
- 130: Bauteil, Rückschlagventil
- 131: Ausgang (103)
- 132: Ausgang (103)
- 133: Eingang (103)
- 134: Eingang (103)
- 135: Verwirbelungskammer
- 136: Schnittstelle, Verbindung, Flanschverbindung
- 137: Abschlussstück, Deckel
- 138: Bypass, Bypass-Leitung
- 139: Pumpe
- 140: Halterung
- 141: Abschnitt;, Modul, Abschlussmodul, Baueinheit, Schrank
- 141': Abschnitt; Modul, Abschlussmodul, Baueinheit, Schrank
- 142: Abschnitt; Modul, Abschlussmodul, Baueinheit, Gehäuse, Schrank
- 143: Regel- und/oder Steuereinrichtung, Steuereinrichtung
- 143ₚ: Regel- und/oder Steuereinrichtung, Steuereinrichtung, Regel- und/oder Steuermodul, Steuermodul
- 144: Bedienerschnittstelle
- 145: Anschlussplatte
- 146: Leitungsabschnitt
- 147: Leitungsabschnitt
- 148: Schnittstelle
- 149: Signalverbindung, Leitungssystem, Bussystem, Netzwerksystem, Profibussystem
- 149ᵣ: Teilstück, Signalleitungsabschnitt
- 150: Anschlussblock
- 151: Schnittstelle
- 152: Versorgungsleitung
- 153: Schnittstelle
- 154: Primärkreis, zweiter
- 155: Tragkonstruktion
- 156: Vorlaufleitung
- 156ₜ: Leitungsabschnitt
- 157: Rücklaufleitung
- 157ₜ: Leitungsabschnitt
- 158: Verbindung, Verbindungsleitung
- 159: Verbindung, Verbindungsleitung
- 160: Leitungsanschluss
- 161: Ventilblock
- 162: Anschluss
- 163: Anschluss
- 164: Anschluss
- 165: Vertiefung, Kanal
- 166: Anschluss
- 167: Anschluss
- 168: Anschluss
- 169: Stellglied, Aktor
- 170: Fuß
- 171: Temperiervorrichtung, Kältequelle, Wärmetauscher
- 172: Quelle, Kühleinrichtung, Kältemaschine
- 173: Temperiermittel, Temperiermedium
- 174: Bypass, Ladepumpenkreis
- 175: Tank
- 176: Fluidspeicher
- 177: Pumpe, Ladepumpe
- 178: Temperiervorrichtung, Kältequelle, Wärmetauscher
- 179: Temperiermedium
- 180: Temperatursensor
- 181: Quelle, Anschluss
- 182: Antrieb, Hauptantrieb
- 183: Türe, Doppelflügeltür
- 184: Anschlussseite
- 185: -
- 186: Türe
- 187: Schnittstelle, Bus- bzw. Netzwerkanbindung, Buskoppler
- 188: Schnittstelle, Signaleingang (für Temperatur)
- 189: Schnittstelle, Signaleingang (für Durchfluss)
- 190: logische Einheit, Mikroprozessor, Mikrocontroller
- 191: Schnittstelle, Signaleingang (für Prozessgröße(n))
- 192: Schnittstelle, Ausgabeschnittstelle (
- 193: Schnittstelle, Ausgabeschnittstelle
- 194: Schnittstelle, Ausgabeschnittstelle
- 195: -
- 196: Schnittstelle, Spannungsversorgung
- 197: Bedienerschnittstelle

- 201: Maschine, Druckmaschine
- 201': Maschine, Druckmaschine
- 201": Maschine, Druckmaschine
- 202: Zuführeinrichtung, Bogenanleger
- 202': Zuführeinrichtung, Bogenanleger
- 203: Bedruckstoff, Bedruckstoffbogen
- 203': Bedruckstoff, Bedruckstoffbogen
- 204: Druckeinheit
- 204': Druckeinheit
- 204": Druckeinheit
- 205: Funktionsteil, Messsysteme, Inspektionssystem
- 206: Produktauslage, Bogenanleger
- 206': Produktauslage, Bogenanleger
- 207: Förderstrecke
- 207': Förderstrecke
- 208: Funktionsteil, Zylinder, Gegendruckzylinder, Presseur
- 209: Funktionsteil, Zylinder, Formzylinder, Gravurzylinder
- 210: -
- 211: Funktionsteil, Zylinder, Sammelfarbzylinder
- 212_{d}: Druckwerk
- 213_{d}: Funktionsteil, Walze, Auftragwalze, Schablonen-Walze
- 214: Walzen, Auftragswalze
- 215: -
- 216_{d}: Funktionsteil, Walze, Duktorwalze
- 217: Funktionsteil, Zylinder, Druckwerkszylinder, Wischzylinder
- 218: Offsetdruckwerk, Mehrfachdruckwerk
- 219_{d}: Farbwerk
- 219_{d'}: Farbwerk
- 219_{d"}: Farbwerk
- 220: -
- 221: Funktionsteil, Zylinder, Übertragungszylinder
- 222_{d'}: Funktionsteil, Zylinder, Formzylinder
- 222_{d"}: Funktionsteil, Zylinder, Formzylinder
- 223: Farbquelle, Rakeleinrichtung
- 224: Farbquelle, Farbkasten
- 225: -
- 226: Walze, Duktorwalze, Farbkastenwalze
- 227_{d'}: Funktionsteil, Walze, Reibwalze
- 227_{d"}: Funktionsteil, Walze, Reibwalze
- 228: Walze, Auftragwalze
- 229: Walzenzug
- 230: -
- 231: Funktionsteil, Gestellteil, Seitengestell
- 232: Funktionsteil, Gestellteil, Seitengestell
- 233: Modul, Druckwerksmodul
- 234: Zylinder, Übertragungszylinder, Funktionsteil
- 235: Funktionsteil, Gestellteil, Seitengestell (233)
- 236: Zylinder, Gegendruckzylinder, Funktionsteil
- 237_{d}: Farbwerk, Kurzfarbwerk
- 238: Funktionsteil, Zylinder
- 239: Funktionsteil, Zylinder
- 240: -
- 241: Funktionsteil, Antrieb, Antriebsmotor(en)
- 242: Zylinder, Orloff-Plattenzylinder, Funktionsteil
- 121.1: Leitungsabschnitt
- 121.2: Leitungsabschnitt
- T_{V,v}: Temperatur, erste
- T_{V2,v}: Temperatur, zweite
- T_{T,V}: Temperatur

- Θ_{V}: Temperatur
- Θ_{R}: Temperatur
- Θ₁₇₆: Temperatur
- Φ₁: Volumenstrom

- P_{M}: Prozessgröße

## Patentansprüche

1. Temperieraggregat (101) zur Temperierung von Funktionsteilen (205; 208; 209; 211; 217; 221; 222_{d'}; 222_{d"}; 238; 239; 231; 232; 235; 241; 242; 213_{d}; 216_{d}; 227_{d'}; 227_{d"}) einer Druckmaschine (201; 201'; 201"), wobei das Temperieraggregat (101) nebeneinander eine Mehrzahl individuell zu temperierender, aggregatseitiger Temperierteilkreise (126q) mit jeweils einem Temperierfluidausgang (107ᵢ) und einem Temperierfluideingang (111ⱼ) umfasst, an welche zur Bildung eines jeweiligen Temperierkreises (127q) jeweils ein ein oder mehrere Funktionsteile (205; 208; 209; 211; 217; 221; 222_{d'}; 222_{d"}; 238; 239; 231; 232; 235; 241; 242; 213_{d}; 216_{d}; 227_{d'}; 227_{d"}) temperierender äußerer Temperierteilkreis (109ₖ) durch lösbare Verbindungen anschließbar ist, und welche vorlaufseitig zu deren Temperierung thermisch und/oder fluidtechnisch an eine gemeinsame, Temperierfluid führende Vorlaufleitung (123) und rücklaufseitig an eine gemeinsame Rücklaufleitung (124) koppelbar oder gekoppelt sind, und wobei die Vorlaufleitung (123) zu deren Speisung mit einem temperiertes Temperierfluid vorhaltenden Fluidspeicher (176) in Leitungsverbindung steht, **dadurch gekennzeichnet, dass** die gemeinsame Vorlaufleitung (123), der Fluidspeicher (176) sowie eine das Temperierfluid des Fluidspeichers (176) temperierende Temperiervorrichtung (171) als Bestandteile des Temperieraggregates (101) durch ein gemeinsames ein- oder mehrteiliges Gestell (105) des Temperieraggregates (101) von diesem umfasst sind.

2. Temperieraggregat (101) nach Anspruch 1, **dadurch gekennzeichnet, dass** das Temperieraggregat (101) wenigstens zwei sich in Längsrichtung der Vorlaufleitung (123) erstreckende parallele Reihen (110; 115) von jeweils einer Mehrzahl nebeneinander angeordneter, unabhängig voneinander steuer- und/oder regelbarer Temperiereinrichtungen (112ₗ) zur Temperierung der Temperierkreise (127q) und/oder einer Mehrzahl von vorbereiteten Kopplungsplätzen (125) zur Aufnahme sowie zur vorlaufseitigen und rücklaufseitigen Kopplung unabhängig voneinander steuer- und/oder regelbarer, als Temperiermodule (112ₗ) ausgebildeter Temperiereinrichtungen (112ₗ) zur Temperierung der Temperierkreise (127q) aufweist.

3. Temperieraggregat (101) nach Anspruch 1, **dadurch gekennzeichnet, dass** das Temperieraggregat (101) wenigstens zwei Module (102; 102'; 103; 103'; 141; 141') umfasst, nämlich
- zumindest ein Basismodul (102; 102'), welches den Fluidspeicher (176) und die das Fluid des Fluidspeichers (176) temperierende Temperiervorrichtung (171) aufweist,
- sowie ein mit diesem Basismodul (102; 102') gekoppeltes oder koppelbares Anschlussmodul (103; 103'; 141; 141'), welches mehrere unabhängig voneinander steuer- und/oder regelbare Temperiereinrichtungen (112ₗ) zur Temperierung der Temperierkreise (127q) aufweist.,
wobei dem Basis- und dem Anschlussmodul (102; 102'; 103: 103'; 141; 141') jeweils Leitungsabschnitte (123ᵣ; 124ᵣ) zugeordnet sind, welche zur Bildung der Vorlaufleitung (123) und Rücklaufleitung (124) miteinander lösbar verbunden oder verbindbar sind.

4. Temperieraggregat (101) nach Anspruch 3, **dadurch gekennzeichnet, dass** das Anschlussmodul (103; 103'; 141; 141') eine Mehrzahl von vorbereiteten Kopplungsplätzen (125) zur Aufnahme sowie zur vorlaufseitigen und rücklaufseitigen Kopplung der unabhängig voneinander steuer- und/oder regelbaren, als Temperiermodule (112ₗ) ausgebildeten Temperiereinrichtungen (112ₗ) zur Temperierung der Temperierkreise (127q) umfasst.

5. Temperieraggregat (101) nach Anspruch 3 oder 4, **dadurch gekennzeichnet, dass** das Anschlussmodul (103; 103'; 141; 141') wenigstens zwei sich in Längsrichtung der Vorlaufleitung erstreckende parallele Reihen mit jeweils einer Mehrzahl unabhängig voneinander steuer- und/oder regelbarer Temperiereinrichtungen (112ₗ) zur Temperierung der Temperierkreise (109ₖ) und/oder mit jeweils einer Mehrzahl von vorbereiteten Kopplungsplätze zur Aufnahme sowie zur vorlaufseitigen und rücklaufseitigen Kopplung unabhängig voneinander steuer- und/oder regelbarer, als Temperiermodule (112ₗ) ausgebildeter Temperiereinrichtungen (112ₗ) zur Temperierung der Temperierkreise (109ₖ) aufweist.

6. Temperieraggregat (101) nach Anspruch 1, 2, 3, 4 oder 5, **dadurch gekennzeichnet, dass** die Temperiereinrichtungen (112ₗ) jeweils zumindest ein Stellglied (113; 114) zur Temperierung des betreffenden Temperierkreises (127_{q}) umfassen.

7. Temperieraggregat (101) nach Anspruch 1, 2, 3, 4, 5 oder 6, **dadurch gekennzeichnet, dass** die vom Temperieraggregat (101) umfasste Temperiervorrichtung (171) zur Temperierung des im Fluidspeicher (176) vorzuhaltenden Temperierfuids als auf thermischem Kontakt, ohne Fluidaustausch beruhende Temperiervorrichtung (171) ausgebildet ist und/oder dass die von der Temperieraggregat (101) umfasste Temperiervorrichtung (171) zur Temperierung des im Fluidspeicher (176) vorzuhaltenden Temperierfuids als Wärmetauscher (171) ausgebildet ist, welcher auf seiner Sekundärseite das zu temperierende Temperierfluid, und auf seiner Primärseite extern vom Temperieraggregat (101) bereitzustellendes, und dem Temperieraggregat (101) zuzuführendes Temperiermedium (173) führt, und/oder dass zur Temperierung des im Fluidspeicher (176) vorzuhaltenden Temperierfuids ein die Temperiervorrichtung (171) in seinem Leitungsweg umfassender Bypass (174) vorgesehen ist, in dem kontinuierlich oder diskontinuierlich ein Teilstrom des im Fluidspeicher (176) vorzuhaltenden Temperierfuids umläuft und durch die Temperiervorrichtung (171) temperierbar ist.

8. Temperieraggregat (101) nach Anspruch 3, 4 oder 5, **dadurch gekennzeichnet, dass** die Leitungsabschnitte (123ᵣ; 124ᵣ) der Module (102; 102'; 141; 141') derart an einem dem jeweiligen Modul (102; 102'; 141; 141') zugeordneten Gestell angeordnet sind, sodass ein Herstellen oder Lösen der betreffenden Verbindung zwischen den einander zugeordneten Leitungsabschnitte (123ᵣ; 124ᵣ) erfolgen kann, ohne die Leitungsabschnitte (123ᵣ; 124ᵣ) vom jeweiligen Gestell zu lösen, und/oder dass mehrere, insbesondere eine selbe Anzahl (n) von Ausgängen (107ᵢ) zur Abgabe von Temperierfluid an den jeweils zu koppelnden Temperierstrang (109ₖ) umfassende, Anschlussmodule (103; 103'; 141; 141') nebeneinander vorgesehen und zumindest vorlauf- und rücklaufseitig miteinander und mittel- oder unmittelbar mit dem Basismodul (102; 102') verbunden sind.

9. Temperieraggregat (101) nach Anspruch 3, 4, 5 oder 8, **dadurch gekennzeichnet, dass** ein Abschlussmodul (142) mit zumindest einer Steuereinrichtung (143) vorgesehen ist, welche über einen dem Abschlussmodul (142) zugeordneten Signalleitungsabschnitt und eine Schnittstelle (151) mit einem dem Anschlussmodul (103; 103'; 141; 141') zugeordneten, mit den Stellgliedern (113; 114) des Anschlussmoduls (103; 103'; 141; 141') signaltechnisch verbundenen Signalleitungsabschnitt zur Ausbildung eines modulübergreifenden Leitungssystems (149) verbindbar ist.

10. Temperieraggregat (101) nach Anspruch 3, 4, 5, 8 oder 9 , **dadurch gekennzeichnet, dass** die Module (102; 102'; 103; 103'; 141; 141') vor dem Zusammenfügen derart ausgebildet sind, sodass durch Verbinden der vormontierten modulseitigen Leitungsabschnitte (123ᵣ; 124ᵣ) modulübergreifende Vorlauf- und Rücklaufleitungen (123; 124) und/oder durch Verbinden von vorbereiteten Signalleitungsabschnitten ein modulübergreifendes Leitungssystem (149) zur Signalübertragung zu bilden sind.

11. Temperieraggregat (101) nach Anspruch 1, 2, 3, 4, 5, 6, 7, 8, 9 oder 10, **dadurch gekennzeichnet, dass** das Temperieraggregat (101) eine zweite, Temperierfluid einer von der ersten Vorlaufleitung verschiedenen Temperatur führende Vorlaufleitung (156), eine zweite Rücklaufleitung (157) sowie ein zweites, das Temperierfluid der zweiten Vorlaufleitung (156) temperierendes Aggregat (178) umfasst, und/oder dass zumindest ein Temperierkreis (126q) des Temperieraggregates (101) zu dessen Temperierung mit der zweiten Vorlaufleitung (156) und der zweiten Rücklaufleitung (157) koppelbar oder gekoppelt ist.

12. Temperieraggregat (101) nach Anspruch 2 oder 4, **dadurch gekennzeichnet, dass** das Temperiermodul (112ₗ) an einer Tragkonstruktion (155) ein Stellmittel (113), insbesondere ein Ventil (113), zur Einwirkung auf einen Fluidstrom und modulseitige Stücke von mittel- oder unmittelbar zum Stellmittel (113) führenden Leitungsabschnitte (121; 122; 128; 146; 147) und/oder wenigstens ein Heizaggregat (114) oder zumindest eine Schnittstelle (148) zur Aufnahme eines oder mehrerer Heizaggregate (114) und/oder eine vorzugsweise als Steuer- und/oder Regelmodul (143ₚ) ausgebildete Steuer- und/oder Regeleinrichtung (143ₚ) und/oder eine das Temperierfluid fördernde Pumpe (129) und/oder ein Anschlussblock (150), von welchem die zu koppelnden temperiermodulseitigen Leitungsabschnitte (121; 122; 128; 146; 147), insbesondere zumindest ein zum Stellmittel (113) und ein zur Schnittstelle (107; 111) führender Leitungsabschnitt (121; 122; 128; 146; 147) abgehen, und welcher an eine am Gestell (105) des Temperieraggregates (101) vorgesehene, eine Mehrzahl von vorbereiteten Leitungsanschlüssen (160.1; 160.2; 160.3) umfassende Anschlussplatte (145) koppelbar ist.

13. Temperieraggregat (101) nach Anspruch 1, 2, 3, 4, 5, 6, 7, 8, 9, 10, 11 oder 12, **dadurch gekennzeichnet, dass** im Temperieraggregat (101) zumindest eine der jeweiligen Anzahl von aggregatseitigen Temperierteilkreisen (126q) entsprechende Anzahl von als Regel- und/oder Steuermodule (143ₚ) ausgebildete Regel- und/oder Steuereinrichtungen (143ₚ) vorgesehen sind, und insbesondere für wenigstens zwei Temperierteilkreise (126_{q}) zwei in der selben Weise ausgebildete Regel- und/oder Steuermodule (143ₚ) vorgesehen sind, welche zur Lösung von sich zumindest teilweise unterscheidenden steuerungs- und/oder regelungstechnischen Aufgaben mit voneinander verschiedener Belegung von jeweils vorbereiteten eingangs- und/oder ausgangsseitigen Schnittstellen (188; 189; 191; 192; 193; 194; 196) ausgebildet sind.

14. Druckanlage (001) mit zumindest einer Druckmaschine (201; 201'; 201") sowie einem Temperieraggregat (101) zur Temperierung von Funktionsteilen (205; 208; 209; 211; 217; 221; 222_{d'}; 222_{d"}; 238; 239; 231; 232; 235; 241; 242; 213_{d}; 216_{d}; 227_{d'}; 227_{d"}) dieser Druckmaschine (201; 201'; 201"), **gekennzeichnet durch** die Ausbildung des Temperieraggregates (101) gemäß einem oder mehrere der Ansprüche 1, 2, 3, 4, 5, 6, 7, 8, 9, 10, 11, 12 oder 13, wobei als Funktionsteile (208; 209; 211; 217; 221; 222_{d'}; 222_{d"}; 238; 239) mehrere Zylinder (208; 209; 211; 217; 221; 222_{d'}; 222_{d"}; 238; 239) einer Druckeinheit (204; 204'; 204") der mindestens einen Druckmaschine (201; 201'; 201 ") über unabhängig voneinander **durch** das Temperieraggregat (101) temperierte Temperierstränge (109ₖ) temperierbar sind, und/oder wobei mehrere Walzen (213_{d}; 216_{d}; 227_{d'}; 227_{d"}) einer Druckeinheit (204; 204'; 204") der mindestens einen Druckmaschine (201; 201'; 201") gemeinsam über einen **durch** das Temperieraggregat (101) temperierten Temperierstrang (109ₖ) oder mehrere als Duktorwalzen (216_{d}) und/oder mehrere als Schablonier-Walzen (213_{d}) ausgebildete Walzen (213_{d}; 216_{d}) einer, insbesondere für den Tiefdruck ausgebildeten, Druckeinheit (204; 204'; 204") der mindestens einen, insbesondere für den Wertpapierdruck ausgebildeten, Druckmaschine (201; 201'; 201 ") an das Temperieraggregat (101) angeschlossen und über unabhängig voneinander **durch** das Temperieraggregat (101) temperierte Temperierstränge (109ₖ) temperierbar sind.

15. Satz von Modulen (102; 102'; 103; 103'; 141; 141'; 142) zur Bildung eines Temperieraggregates (101) zur Temperierung von Funktionsteilen (205; 208; 209; 211; 217; 221; 222_{d'}; 222_{d"}; 238; 239; 231; 232; 235; 241; 242; 213_{d}; 216_{d}; 227_{d'}; 227_{d"}) einer Druckmaschine (201; 201'; 201") mit zumindest einem als Basismodul (102; 102') und einem als Anschlussmodul (103; 103'; 141; 141') ausgebildeten Modulen (102; 102'; 103; 103'; 141; 141'), welche miteinander kombinierbar sind, um in Kombination miteinander an einem gemeinsamen ein- oder mehrteiligen Gestell (105) des Tempertieraggregates (101)zumindest einen Teil eines Temperieraggregats (101) mit mehreren Aus- und Eingänge (107ᵢ, 111ⱼ) bildenden Schnittstellenpaaren (107ᵢ, 111ⱼ) zur Kopplung mehrerer zu temperierender Temperierkreise (127q) zu bilden,
- wobei das Basismodul (102; 102') und das Anschlussmodul (103; 103'; 141; 141') jeweils einen dem Modul (102; 102'; 103; 103'; 141; 141') zuzurechnenden Leitungsabschnitt (123ᵣ) einer im Temperieraggregat (101) zu bildenden gemeinsamen, Temperierfluid führenden Vorlaufleitung (123) sowie jeweils einen dem Modul (102; 102'; 103; 103'; 141: 141') zuzurechnenden Leitungsabschnitt (124ᵣ) einer im Temperieraggregat (101) zu bildenden gemeinsamen Rücklaufleitung (124) umfassen,
- wobei das Basismodul (102; 102') wenigstens eine Temperiervorrichtung (171) zur Temperierung des in die Vorlaufleitung (123) einzuspeisenden Temperierfluids sowie einen Ausgang (104) des zur Führung des Temperierfluids vorgesehenen Leitungsabschnittes (123ᵣ) zur Bereitstellung von temperiertem Temperierfluid umfasst,
- wobei das Anschlussmodul (103; 103'; 141; 141') einen mit dem Ausgang (104) des Basismoduls (102; 102') oder einem Ausgang (131) eines anderen Anschlussmoduls (103; 103'; 141; 141') koppelbaren Eingang (106) des zur Führung von Temperierfluid vorgesehenen Leitungsabschnittes (123ᵣ) und je zu temperierendem Temperierkreis (127q) eine vormontierte Temperiereinrichtung (112ₗ) und/oder einen vorbereiteten Kopplungsplatz (125) zur Aufnahme einer als Temperiermodul (112ₗ) ausgebildeten Temperiereinrichtung (112ₗ) umfasst,
- und wobei das Basis- und das Anschlussmodul (102; 102'; 103; 103'; 141; 141') als vormontierte Module (102; 102'; 103; 103'; 141; 141') ausgebildet sind, indem das Basis- und das Anschlussmodul (102; 102'; 103; 103'; 141; 141') jeweils bereits vor dem Zusammenfügen mit einem oder mehreren anderen Modulen (102; 102'; 103; 103'; 141; 141') jeweils an einem dem jeweiligen Modul (102; 102'; 103; 103'; 141; 141') zuzurechnenden Gestell die die Vor- und Rücklaufleitung (123; 124) betreffenden vormontierten Leitungsabschnitte (123ᵣ; 124ᵣ), das Anschlussmodul (103; 103'; 141; 141') am betreffenden Gestell zusätzlich bereits vormontierte Temperiereinrichtungen (112ᵢ) und/oder einen vorbereiteten Kopplungsplatz (125) und das Basismodul (102; 102') am betreffenden Gestell zusätzlich bereits die vormontierte Temperiervorrichtung (171) zur Temperierung des Temperierfluids umfasst.

16. Temperieraggregat (101) nach einem oder mehreren der Ansprüche 1 bis 13 oder Satz von Modulen nach Anspruch 15, **dadurch gekennzeichnet, dass** wenigstens einem, vorzugsweise allen, Temperiereinrichtungen (112ₗ) im Temperieraggregat (101) in einem Fluidweg zwischen einer Fluidentnahme aus der Vorlaufleitung (123) und einer Rückgabe in die Rückflussleitung (124) ein den Fluss auf eine vorgegebene Fließrichtung begrenzendes Bauteil (130), insbesondere ein Rückschlagventil (130), zugeordnet ist.

## Claims

1. Temperature control assembly (101) for controlling the temperature of functional parts (205; 208; 209; 211; 217; 221; 222_{d'}, 222_{d"}; 238; 239; 231; 232; 235; 241; 242; 213_{d};216_{d}; 227_{d'};227_{d"}) of a printing machine (201; 201'; 201"), where the temperature control assembly (101) comprises a plurality of assembly-side temperature control sub-circuits (126q) arranged side by side, the temperature of which is to be individually controlled, each having a temperature control fluid outlet (107ᵢ) and a temperature control fluid inlet (111ⱼ) to which, in order to form a respective temperature control circuit (127q), in each case one external temperature control sub-circuit (109ₖ) controlling the temperature of one or more functional parts (205; 208; 209; 211; 217; 221; 222_{d'}; 222_{d"}; 238; 239; 231; 232; 235; 241; 242; 213_{d}; 216_{d}; 227_{d'};227_{d"}) can be connected via releasable connections and which for controlling the temperature thereof are thermally and/or fluidically coupled or capable of being coupled on the feed side to a common feed line (123) conducting temperature control fluid, and to a common return conduit (124) on the return side, and where the feed line (123) is line-connected to a fluid reservoir (176) storing temperature-controlled temperature control fluid to be fed thereto, **characterized in that** the common feed line (123), the fluid reservoir (176) and a temperature control device (171) controlling the temperature of the temperature control fluid of the fluid reservoir (176) are enclosed as components of the temperature control assembly (101) by a common single-part or multi-part frame (105) of the temperature control assembly (101).

2. Temperature control assembly (101) according to Claim 1, **characterized in that** the temperature control assembly (101) comprises at least two parallel rows (110; 115) extending in the longitudinal direction of the feed line (123), each row containing a plurality of temperature control units (112ₗ) arranged side by side and are controllable and/or adjustable independently of one another for controlling the temperature of the temperature control circuits (127q) and/or a plurality of prepared coupling sites (125) for receiving, and for coupling on the feed side and the return side, temperature control units (112ₗ) that are independently of one another controllable and/or adjustable and configured as temperature control modules (112ₗ) for controlling the temperature of the temperature control circuits (127q).

3. Temperature control assembly (101) according to Claim 1, **characterized in that** the temperature control assembly (101) comprises at least two modules (102; 102'; 103; 103'; 141; 141'), namely
- at least one base module (102; 102') comprising the fluid reservoir (176) and the temperature control device (171) controlling the temperature of the fluid in the fluid reservoir (176),
- and a connecting module (103; 103'; 141; 141') which is coupled or capable of being coupled to said base module (102; 102') and which comprises a plurality of temperature control units (112ₗ) that are independently of one another controllable and/or adjustable for controlling the temperature of the temperature control circuits (127q),
where line sections (123ᵣ; 124ᵣ) are assigned to each of the base- and the connecting module (102; 102'; 103; 103'; 141; 141') which are releasably connected or capable of being connected to one another to form the feed line (123) and the return conduit (124).

4. Temperature control assembly (101) according to Claim 3, **characterized in that** the connecting module (103; 103'; 141; 141') comprises a plurality of prepared coupling sites (125) for receiving, and for coupling on the feed side and the return side, temperature control circuits (127q) that are independently of one another controllable and/or adjustable and configured as temperature control modules (112ₗ) for controlling the temperature of the temperature control circuits (112ₗ).

5. Temperature control assembly (101) according to Claim 3 or 4, **characterized in that** the connecting module (103; 103'; 141; 141') comprises at least two parallel rows extending in the longitudinal direction of the feed line, each row containing a plurality of temperature control units (112ₗ) that are independently of one another controllable and/or adjustable for controlling the temperature of the temperature control circuits (109ₖ), and/or comprises a plurality of prepared coupling sites for receiving, and for coupling on the feed side and the return side, temperature control circuits (112ₗ) that are independently of one another controllable and/or adjustable and configured as temperature control modules (112ₗ) for controlling the temperature of the temperature control circuits (109ₖ).

6. Temperature control assembly (101) according to Claim 1, 2, 3, 4 or 5, **characterized in that** the temperature control units (112ₗ) each comprise at least one control element (113; 114) for controlling the temperature of the respective temperature control circuit (127q).

7. Temperature control assembly (101) according to Claim 1,2,3,4,5 or 6, **characterized in that** the temperature control device (171) enclosed by the temperature control assembly (101) for controlling the temperature of the temperature control fluid to be stored in the fluid reservoir (176) is configured as a temperature control device (171) based on thermal contact without fluid exchange and/or **in that** the temperature control device (171) enclosed by the temperature control assembly (101) for controlling the temperature of the temperature control fluid to be stored in the fluid reservoir (176) is configured as a heat exchanger (171), which, on its secondary side, conducts the temperature control fluid to be temperature controlled, and, on its primary side, conducts temperature control medium (173) to be supplied externally by the temperature control assembly (101) and to be fed to the temperature control assembly (101) and/or **in that** a bypass (174) in the line system of the temperature control device (171) is provided for controlling the temperature of the temperature control fluid to be stored in the fluid reservoir (176), in which part of the flow of temperature control fluid to be stored in the fluid reservoir (176) circulates continuously or discontinuously and can be temperature controlled by the temperature control device (171).

8. Temperature control assembly (101) according to Claim 3, 4, or 5, **characterized in that** the line sections (123ᵣ; 124ᵣ) of the modules (102; 102'; 141; 141') are arranged on a frame associated to the respective module (102; 102'; 141; 141') such that an establishment or release of the respective connection between the line sections (123ᵣ; 124ᵣ) assigned to one another can occur without detaching the line sections (123ᵣ; 124ᵣ) from the respective frame and/or **in that** a plurality, in particular a same number (n), of outlets (107ᵢ) for delivering temperature control fluid to the connecting modules (103; 103'; 141; 141') comprising the respective temperature control component (109ₖ) to be coupled are provided side by side and are connected to one another at least on the feed side and the return side, and indirectly or directly to the base module (102; 102').

9. Temperature control assembly (101) according to Claim 3, 4, 5, or 8, **characterized in that** an end module (142) having at least one control device (143) is provided, which is connectable via a signal line section that is assigned to the end module (142) and via an interface (151) to a signal line section assigned to the connecting module (103; 103'; 141; 141') and is signal-connected to the control elements (113; 114) of the connecting module (103; 103'; 141; 141') to form a line system (149) that spans all the modules.

10. Temperature control assembly (101) according to Claim 3, 4, 5, 8, or 9, **characterized in that**, prior to being joined, the modules (102; 102'; 103; 103'; 141; 141') are configured such that feed- and return lines (123; 124) that span all the modules can be formed by connecting the preassembled, module-side line sections (123ᵣ; 124ᵣ), and/or a line system (149) for transmitting signals that spans all the modules can be formed by connecting the prepared signal line sections.

11. Temperature control assembly (101) according to Claim 1, 2, 3, 4, 5, 6, 7, 8, 9, or 10, **characterized in that** the temperature control assembly (101) comprises a second feed line (157) conducting temperature control fluid at a temperature that is different from that of the first feed line (156), and comprises a second unit (178) that controls the temperature of the temperature control fluid of the second feed line (156) and/or **in that** at least one temperature control circuit (126q) of the temperature control assembly (101) can be coupled or is coupled to the second feed line (156) and to the second return conduit (157) for controlling the temperature of said circuit.

12. Temperature control assembly (101) according to Claim 2 or 4, **characterized in that** the temperature control module (112ₗ) on a support structure (155) comprises a control element (113), in particular a valve (113), for controlling a fluid flow and module-side parts of line sections (121; 122; 128; 146; 147) leading indirectly or directly to the control element (113), and/or at least one heating unit (114) and at least one interface (148) for receiving at least one or a plurality of heating units (114) and/or a control and/or adjustment device (143ₚ), preferably configured as a control and/or adjustment module (143ₚ), and/or a pump (129) pumping the temperature control fluid, and/or a connecting block (150), from which the line sections (121; 122; 128; 146; 147) on the temperature control module side that are to be coupled, in particular at least one line section (121; 122; 128; 146; 147) leading to the control means (113) and one leading to the interface (107; 111), branch off, and which can be coupled to a connecting plate (145) provided on the frame (105) of the temperature control assembly (101) and comprises a plurality of prepared line connections (160.1; 160.2; 160.3).

13. Temperature control assembly (101) according to Claim 1, 2, 3, 4, 5, 6, 7, 8, 9, 10, 11, or 12, **characterized in that** at least a number of adjustment and/or control devices (143ₚ) configured as adjustment and control modules (143ₚ) corresponding to at least the respective number of assembly-side temperature control sub-circuits (126q) is provided in the temperature control assembly (101), and, in particular for at least two temperature control sub-circuits (126q), two adjustment and/or control modules (143ₚ) configured in the same way are provided, which are configured for performing at least partially differing control- and/or adjustment tasks using assignments of prepared input-side and/or output-side interfaces that differ from one another (188; 189; 191; 192; 193; 194; 196).

14. Printing system (001) having at least one printing machine (201; 201'; 201") and a temperature control assembly (101) for controlling the temperature of functional parts (205; 208; 209; 211; 217; 221; 222_{d'}; 222_{d"}; 238; 239; 231; 232; 235; 241; 242; 213_{d}; 216_{d}; 227_{d'}; 227_{d"}) of said printing machine (201; 201'; 201"), **characterized by** the configuration of the temperature control assembly (101) according to one or several of claims 1, 2, 3, 4, 5, 6, 7, 8, 9, 10, 11, 12, or 13, where as functional parts (208; 209; 211; 217; 221; 222_{d'}; 222_{d"}; 238; 239) a plurality of cylinders (208; 209; 211; 217; 221; 222_{d'}; 222_{d"}; 238; 239) of a printing unit (204; 204'; 204") of the at least one printing machine (201; 201'; 201") can be temperature controlled by means of temperature control components (109ₖ), which can be temperature controlled independently of one another by means of the temperature control assembly (101) and/or where a plurality of rollers (213_{d}; 216_{d}; 227_{d'}; 227_{d"}) of a printing unit (204; 204'; 204") of the at least one printing machine (201; 201'; 201") can be temperature controlled together by means of a temperature control component (109ₖ) which is temperature controlled by means of the temperature control assembly (101), or in that a plurality of rollers (213_{d}; 216_{d}) configured as ductor rollers (216_{d}) and/or a plurality of rollers (213_{d}; 216_{d}) configured as stencil rollers (213_{d}) of a printing unit (204; 204'; 204"), configured in particular for intaglio printing, of the at least one printing machine (201; 201'; 201"), configured in particularly for security printing, are connected to the temperature control assembly (101) and can be temperature controlled by means of temperature control components (109ₖ), which are temperature controlled independently of one another by means of the temperature control assembly (101).

15. Set of modules (102; 102'; 103; 103'; 141; 141'; 142) for forming a temperature control assembly (101) for controlling the temperature of functional parts (205; 208; 209; 211; 217; 221; 222_{d'}; 222_{d"}; 238; 239; 231; 232; 235; 241; 242; 213_{d}; 216_{d}; 227_{d'}; 227_{d"}) of a printing machine (201; 201'; 201") having modules (102; 102'; 103; 103'; 141; 141') at least one of which is configured as a base module (102; 102') and one of which is configured as a connecting module (103; 103'; 141; 141'), which can be combined with one another in order to form, in combination with one another on a common single-part or multi-part frame (105) of the temperature control assembly (101), at least part of a temperature control assembly (101) having a plurality of interface pairs (107ᵢ; 111ⱼ) form outlets and inlets (107ᵢ; 111ⱼ) for coupling a plurality of temperature control circuits (127q) to be temperature controlled,
- where the base module (102; 102') and the connecting module (103; 103'; 141; 141') each comprise a line section (123ᵣ) assigned to the module (102; 102'; 103; 103'; 141; 141') of a common feed line (123) for conducting temperature control fluid to be formed in the temperature control assembly (101), and a line section (124ᵣ) assigned to the module (102; 102'; 103; 103'; 141; 141') of a common return circuit (124) to be formed in the temperature control assembly (101),
- where the base module (102; 102') comprises at least one temperature control device (171) for controlling the temperature of the temperature control fluid to be fed into the feed line (123), and an outlet (104) of the line section (123ᵣ) provided for conducting the temperature control fluid provided for supplying temperature-controlled temperature control fluid,
- where the connecting module (103; 103'; 141; 141') comprises an inlet (106) of the line section (123ᵣ) provided for conducting the temperature control fluid that can be coupled to the outlet (104) of the base module (102; 102') or to an outlet (131) of another connecting module (103; 103'; 141; 141'), and comprises a preassembled temperature control unit (112ₗ) and/or a prepared coupling site (125) for receiving a temperature control unit (112ₗ) configured as a temperature control module (112ₗ) for each temperature control circuit (127q) that is to be temperature controlled,
- and where the base- and the connecting module (102; 102'; 103; 103'; 141; 141') are configured as preassembled modules (102; 102'; 103; 103'; 141; 141'), the base- and the connecting module (102; 102'; 103; 103'; 141; 141') each comprising, before being joined to one or more other modules (102; 102'; 103; 103'; 141; 141'), on a frame to be assigned to the respective module (102; 102'; 103; 103'; 141; 141'), the preassembled line sections (123ᵣ; 124ᵣ) assigned to the feed line and the return circuit (123; 124), with the connecting module (103; 103'; 141; 141') also already comprising, on the respective frame, preassembled temperature control units (112ₗ) and/or a prepared coupling site (125), and the base module (102; 102') also already comprising, on the respective frame, the preassembled temperature control device (171) for controlling the temperature of the temperature control fluid.

16. Temperature control assembly (101) according to one or several of Claims 1 to 13 or set of modules according to Claim 15, **characterized in that** a component (130) limiting flow to a predefined flow direction, in particular a flow check valve (130), is assigned to at least one, preferably to all, temperature control units (112ₗ) in the temperature control assembly (101) in a fluid route between a fluid withdrawal point from the feed line (123) and a return into the return circuit (124).

## Revendications

1. Agrégat de thermorégulation (101) pour la thermorégulation de pièces fonctionnelles (205 ; 208 ; 209 ; 211 ; 217 ; 221 ; 222_{d'}; 222_{d"}; 238 ; 239 ; 231 ; 232 ; 235 ; 241 ; 242 ; 213_{d} ; 216_{d} ; 227_{d'}; 227_{d"}) d'une machine à imprimer (201 ; 201' ; 201 "), où ledit agrégat de thermorégulation (101) comprend une pluralité de circuits partiels de thermorégulation (126q) juxtaposés côté agrégat, à thermoréguler individuellement, pourvus chacun d'une sortie (107ᵢ) de fluide de thermorégulation et d'une entrée (111ⱼ) de fluide de thermorégulation, auxquelles un circuit partiel de thermorégulation (109ₖ) extérieur thermorégulant une ou plusieurs pièces fonctionnelles (205 ; 208 ; 209 ; 211 ; 217 ; 221 ; 222_{d'}; 222_{d"}; 238 ; 239 ; 231 ; 232 ; 235 ; 241 ; 242 ; 213_{d} ; 216_{d} ; 227_{d'}; 227_{d"}) peut être raccordé par des connexions amovibles pour la formation d'un circuit de thermorégulation (127q) respectif, et qui pour leur thermorégulation peuvent être ou sont accouplées thermiquement et/ou fluidiquement à une conduite d'amenée (123) commune conductrice d'un fluide de thermorégulation, côté amenée, et à une conduite de retour (124), côté retour, et où la conduite d'amenée (123) est pour son alimentation en liaison hydraulique avec un réservoir de fluide (176) stockant du fluide de thermorégulation thermorégulé, **caractérisé en ce que** la conduite d'amenée (123) commune, le réservoir de fluide (176) ainsi qu'un système de thermorégulation (171) thermorégulant le fluide de thermorégulation du réservoir de fluide (176) font partie de l'agrégat de thermorégulation (101) en tant que composants de celui-ci, dans un bâti (105) commun de l'agrégat de thermorégulation (101), constitué d'une ou de plusieurs parties.

2. Agrégat de thermorégulation (101) selon la revendication 1, **caractérisé en ce que** ledit agrégat de thermorégulation (101) comporte au moins deux rangées (110 ; 115) parallèles s'étendant dans la direction longitudinale de la conduite d'amenée (123), comprenant chacune une pluralité de dispositifs de thermorégulation (112ₗ) juxtaposés, pouvant être commandés et/ou réglés indépendamment les uns des autres pour la thermorégulation des circuits de thermorégulation (127q), et/ou une pluralité d'emplacements d'accouplement (125) préparés pour la réception et pour l'accouplement côté amenée et côté retour de dispositifs de thermorégulation (112ₗ) pouvant être commandés et/ou réglés indépendamment les uns des autres et réalisés comme modules de thermorégulation (112ₗ) pour la thermorégulation des circuits de thermorégulation (127q).

3. Agrégat de thermorégulation (101) selon la revendication 1, **caractérisé en ce que** ledit agrégat de thermorégulation (101) comprend au moins deux modules (102 ; 102' ; 103 ; 103' ; 141 ; 141'), en l'occurrence
- au moins un module de base (102 ; 102'), qui comporte le réservoir de fluide (176) et le système de thermorégulation (171) thermorégulant le fluide du réservoir de fluide (176),
- ainsi qu'un module de connexion (103 ; 103' ; 141 ; 141') accouplé ou pouvant être accouplé audit module de base (102 ; 102'), lequel comporte plusieurs dispositifs de thermorégulation (112ₗ) pouvant être commandés et/ou réglés indépendamment les uns des autres pour la thermorégulation des circuits de thermorégulation (127q),
où des tronçons de conduite (123ᵣ ; 124ᵣ) respectifs sont affectés au module de base et au module de connexion (102 ; 102' ; 103 ; 103' ; 141 ; 141'), lesquels sont raccordés ou peuvent être raccordés l'un à l'autre pour former la conduite d'amenée (123) et la conduite de retour (124).

4. Agrégat de thermorégulation (101) selon la revendication 3, **caractérisé en ce que** le module de connexion (103 ; 103' ; 141 ; 141') comprend une pluralité d'emplacements d'accouplement (125) préparés pour la réception et pour l'accouplement côté amenée et côté retour des dispositifs de thermorégulation (112ₗ) pouvant être commandés et/ou réglés indépendamment les uns des autres et réalisés comme modules de thermorégulation (112ₗ) pour la thermorégulation des circuits de thermorégulation (127q).

5. Agrégat de thermorégulation (101) selon la revendication 3 ou 4, **caractérisé en ce que** le module de connexion (103 ; 103' ; 141 ; 141') comporte au moins deux rangées parallèles s'étendant dans la direction longitudinale de la conduite d'amenée, comprenant chacune une pluralité de dispositifs de thermorégulation (112ₗ) pouvant être commandés et/ou réglés indépendamment les uns des autres pour la thermorégulation des circuits de thermorégulation (109ₖ), et/ou une pluralité d'emplacements d'accouplement préparés pour la réception et pour l'accouplement côté amenée et côté retour de dispositifs de thermorégulation (112ₗ) pouvant être commandés et/ou réglés indépendamment les uns des autres et réalisés comme modules de thermorégulation (112ₗ) pour la thermorégulation des circuits de thermorégulation (109ₖ).

6. Agrégat de thermorégulation (101) selon la revendication 1, 2, 3, 4 ou 5, **caractérisé en ce que** les dispositifs de thermorégulation (112ₗ) comprennent chacun au moins un organe de réglage (113 ; 114) pour la thermorégulation du circuit de thermorégulation (127q) concerné.

7. Agrégat de thermorégulation (101) selon la revendication 1, 2, 3, 4, 5 ou 6, **caractérisé en ce que** le système de thermorégulation (171) compris dans l'agrégat de thermorégulation (101) pour la thermorégulation du fluide de thermorégulation à stocker dans le réservoir de fluide (176) est réalisé comme système de thermorégulation (171) reposant sur un contact thermique sans communication fluidique, et/ou **en ce que** le système de thermorégulation (171) compris dans l'agrégat de thermorégulation (101) pour la thermorégulation du fluide de thermorégulation à stocker dans le réservoir de fluide (176) est réalisé comme échangeur de chaleur (171), conduisant sur son côté secondaire le fluide de thermorégulation à thermoréguler, et sur son côté primaire un milieu de thermorégulation (173) à préparer extérieurement à l'agrégat de thermorégulation (101) et à amener à l'agrégat de thermorégulation (101), et/ou **en ce que** pour la thermorégulation du fluide de thermorégulation à stocker dans le réservoir de fluide (176), il est prévu une dérivation (174) comprenant le système de thermorégulation (171) sur son trajet hydraulique, où un flux partiel du fluide de thermorégulation à stocker dans le réservoir de fluide (176) circule de manière continue ou discontinue et est thermorégulable par le système de thermorégulation (171).

8. Agrégat de thermorégulation (101) selon la revendication 3, 4 ou 5, **caractérisé en ce que** les tronçons de conduite (123ᵣ; 124ᵣ) des modules (102 ; 102' ; 141 ; 141') sont disposés contre un bâti associé au module (102 ; 102' ; 141 ; 141') correspondant, de manière à permettre un montage ou un démontage de la connexion concernée entre les tronçons de conduite (123ᵣ ; 124ᵣ) affectés l'un à l'autre sans desserrer lesdits tronçons de conduite (123ᵣ ; 124ᵣ) du bâti respectif, et/ou **en ce que** plusieurs modules de connexion (103 ; 103' ; 141 ; 141'), comprenant en particulier le même nombre (n) de sorties (107ᵢ) pour la délivrance de fluide de thermorégulation à la ligne de thermorégulation (109ₖ) à accoupler, sont prévus juxtaposés et reliés entre eux et directement ou indirectement au module de base (102 ; 102') au moins côté amenée et côté retour.

9. Agrégat de thermorégulation (101) selon la revendication 3, 4, 5 ou 8, **caractérisé en ce qu'**un module terminal (142) est prévu avec au moins un dispositif de commande (143) pouvant être relié par un tronçon de ligne de signal associé au module terminal (142) et par une interface (151) à un tronçon de ligne de signal affecté au module terminal (103 ; 103' ; 141 ; 141') et relié pour la transmission de signaux aux organes de réglage (113 ; 114) du module de connexion (103 ; 103' ; 141 ; 141') pour la réalisation d'un système de lignes (149) desservant tous les modules.

10. Agrégat de thermorégulation (101) selon la revendication 3, 4, 5, 8 ou 9 , **caractérisé en ce que** les modules (102 ; 102' ; 103 ; 103' ; 141 ; 141') sont réalisés avant assemblage de manière à former des conduites d'amenée et de retour (123 ; 124) desservant tous les modules par jonction des tronçons de conduite (123ᵣ ; 124ᵣ) pré-montés côtés modules, et/ou un système de lignes (149) desservant tous les modules pour la transmission de signaux par jonction de tronçons de ligne de signal préparés.

11. Agrégat de thermorégulation (101) selon la revendication 1, 2, 3, 4, 5, 6, 7, 8, 9 ou 10, **caractérisé en ce que** ledit agrégat de thermorégulation (101) comprend une deuxième conduite d'amenée (156) conductrice d'un fluide de thermorégulation à une température différente de la première conduite d'amenée, une deuxième conduite de retour (157) ainsi qu'un deuxième agrégat (178) thermorégulant le fluide de thermorégulation de la deuxième conduite d'amenée (156), et/ou **en ce qu'**au moins un circuit de thermorégulation (126q) de l'agrégat de thermorégulation (101) peut pour sa thermorégulation être accouplé, ou est accouplé à la deuxième conduite d'amenée (156) et à la deuxième conduite de retour (157).

12. Agrégat de thermorégulation (101) selon la revendication 2 ou 4, **caractérisé en ce que** le module de thermorégulation (112ₗ) comprend sur une construction porteuse (155) un moyen de réglage (113), en particulier une vanne (113) destinée à agir sur un flux de fluide et des pièces côté module de tronçons de conduite (121 ; 122 ; 128 ; 146 ; 147) menant directement ou indirectement au moyen de réglage (113) et/ou au moins un groupe de chauffage (114) ou au moins une interface (148) pour la réception d'un ou de plusieurs groupes de chauffage (114) et/ou un dispositif de commande et/ou de réglage (143ₚ) réalisé préférentiellement comme module de commande et/ou de réglage (143ₚ) et/ou une pompe (129) refoulant le fluide de thermorégulation et/ou un bloc de connexion (150) d'où partent les tronçons de conduite (121 ; 122 ; 128 ; 146 ; 147) à accoupler côté modules de régulation, en particulier au moins un tronçon de conduite menant au moyen de réglage (113) et un tronçon de conduite (121 ; 122 ; 128 ; 146 ; 147) menant à l'interface (107 ; 111), lequel peut être accouplé à une plaque de raccordement (145) prévue sur le bâti (105) de l'agrégat de thermorégulation (101) et comprenant une pluralité de raccords de conduite (160.1 ; 160.2 ; 160.3).

13. Agrégat de thermorégulation (101) selon la revendication 1, 2, 3, 4, 5, 6, 7, 8, 9, 10, 11 ou 12, **caractérisé en ce que** dans l'agrégat de thermorégulation (101) il est prévu au moins un nombre de dispositifs de commande et/ou de réglage (143ₚ) réalisés comme modules de commande et/ou de réglage (143ₚ) correspondant au nombre de circuits partiels de thermorégulation (126q) côté agrégat, et en particulier **en ce que** pour au moins deux circuits partiels de thermorégulation (126q) deux modules de commande et/ou de réglage (143ₚ) réalisés de la même manière sont prévus, lesquels sont réalisés avec une affectation différente entre eux d'interfaces (188 ; 189 ; 191 ; 192 ; 193 ; 194 ; 196) préparées côté entrée et/ou sortie pour la résolution de tâches de commande et/ou de réglage au moins partiellement distinctes.

14. Installation d'impression (001) avec au moins une machine à imprimer (201 ; 201' ; 201") ainsi qu'un agrégat de thermorégulation (101) pour la thermorégulation de pièces fonctionnelles (205 ; 208 ; 209 ; 211 ; 217 ; 221 ; 222_{d'} ; 222_{d"} ; 238 ; 239 ; 231 ; 232 ; 235 ; 241 ; 242 ; 213_{d} ; 216_{d} ; 227_{d'} ; 227_{d"}) de ladite machine à imprimer (201 ; 201' ; 201 "), **caractérisée par** le réalisation de l'agrégat de thermorégulation (101) selon une ou plusieurs des revendications 1, 2, 3, 4, 5, 6, 7, 8, 9, 10, 11, 12 ou 13, plusieurs cylindres (208 ; 209 ; 211 ; 217 ; 221 ; 222_{d'} ; 222_{d"} ; 238 ; 239) d'une unité d'impression (204 ; 204'; 204") de ladite au moins une machine à imprimer (201 ; 201' ; 201 ") étant en tant que pièces fonctionnelles (208 ; 209 ; 211 ; 217 ; 221 ; 222d' ; 222d" ; 238 ; 239) thermorégulables au moyen de lignes de thermorégulation (109ₖ) thermorégulées par l'agrégat de thermorégulation (101) indépendamment les unes des autres, et/ou plusieurs rouleaux (213_{d} ; 216_{d} ; 227_{d"} ; 227_{d"}) d'une unité d'impression (204 ; 204' ; 204") de ladite au moins une machine à imprimer (201 ; 201' ; 201") étant reliés en commun par une ligne de thermorégulation (109ₖ) thermorégulée par l'agrégat de thermorégulation (101), ou plusieurs rouleaux réalisés comme rouleaux encreurs (216_{d}) et/ou plusieurs rouleaux (213_{d} ; 216_{d}) réalisés comme rouleaux pochoirs (213_{d}) d'une unité d'impression (204 ; 204' ; 204") prévue en particulier pour l'héliogravure, de ladite au moins une machine à imprimer (201 ; 201' ; 201 ") prévue en particulier pour l'impression de titres, étant reliés à l'agrégat de thermorégulation (101) et étant thermorégulables au moyen de lignes de thermorégulation (109ₖ) thermorégulées par l'agrégat de thermorégulation (101) indépendamment les unes des autres.

15. Ensemble de modules (102 ; 102' ; 103 ; 103' ; 141 ; 141' ; 142) pour la formation d'un agrégat de thermorégulation (101) pour la thermorégulation de pièces fonctionnelles (205 ; 208 ; 209 ; 211 ; 217 ; 221 ; 222_{d'} ; 222_{d"} ; 238 ; 239 ; 231 ; 232 ; 235 ; 241 ; 242 ; 213_{d} ; 216_{d} ; 227_{d'} ; 227_{d"}) d'une machine à imprimer (201 ; 201' ; 201 ") avec au moins un module réalisé comme module de base (102 ; 102') et un module (102 ; 102' ; 103 ; 103' ; 141 ; 141') réalisé comme module de connexion (103 ; 103' ; 141 ; 141') pouvant être combinés entre eux pour former en combinaison sur un bâti (105) commun de l'agrégat de thermorégulation (101), constitué d'une ou de plusieurs parties, au moins une partie d'un agrégat de thermorégulation (101) avec plusieurs paires d'interfaces (107ᵢ, 111ⱼ) formant des sorties et des entrées (107i, 111ⱼ) pour l'accouplement de plusieurs circuits de thermorégulation (127q) à thermoréguler,
- où le module de base (102 ; 102') et le module de connexion (103 ; 103' ; 141 ; 141') comprennent chacun un tronçon de conduite (123ᵣ) imputable au module (102 ; 102' ; 103 ; 103' ; 141 ; 141') d'une conduite d'amenée (123) commune, conductrice de fluide de thermorégulation, à former dans l'agrégat de thermorégulation (101), ainsi qu'un tronçon de conduite (124ᵣ) imputable au module (102 ; 102' ; 103 ; 103' ; 141 ; 141') d'une conduite de retour (124) commune à former dans l'agrégat de thermorégulation (101),
- où le module de base (102 ; 102') comprend au moins un système de thermorégulation (171) pour la thermorégulation du fluide de thermorégulation alimentant la conduite d'amenée (123) ainsi qu'une sortie (104) du tronçon de conduite (123ᵣ) prévu pour la conduction du fluide de thermorégulation, pour la préparation du fluide de thermorégulation thermorégulé,
- où le module de connexion (103 ; 103' ; 141 ; 141') comprend une entrée (106) du tronçon de conduite (123ᵣ) prévu pour la conduction du fluide de thermorégulation, pouvant être accouplée à la sortie (104) du module de base (102 ; 102') ou à une sortie (131) d'un autre module de connexion (103 ; 103' ; 141 ; 141'), et comprend par circuit de thermorégulation (127q) à thermoréguler un dispositif de thermorégulation (112ₗ) pré-monté et/ou un ensemble d'accouplement (125) préparé pour la réception d'un dispositif de thermorégulation (112ₗ) réalisé comme module de thermorégulation (112ₗ),
- et où le module de base et le module de connexion (102 ; 102' ; 103 ; 103' ; 141 ; 141') sont réalisés comme modules (102 ; 102' ; 103 ; 103' ; 141 ; 141') pré-montés, en ce que le module de base et le module de connexion (102 ; 102' ; 103 ; 103' ; 141 ; 141') comprennent chacun, avant même l'assemblage avec un ou plusieurs autres modules (102 ; 102' ; 103 ; 103' ; 141 ; 141') sur un bâti imputable au module (102 ; 102' ; 103 ; 103' ; 141 ; 141') respectif, les tronçons de conduite (123ᵣ ; 124ᵣ) pré-montés concernant la conduite d'amenée et la conduite de retour (123 ; 124), le module de connexion (103 ; 103' ; 141 ; 141') sur le bâti concerné plus des dispositifs de thermorégulation (112ᵢ) déjà pré-montés et/ou un emplacement d'accouplement (125) préparé, et en ce que le module de base (102 ; 102') sur le bâti concerné comprend en outre le système de thermorégulation (171) déjà pré-monté pour la thermorégulation du fluide de thermorégulation.

16. Agrégat de thermorégulation (101) selon une ou plusieurs des revendications 1 à 13 ou ensemble de modules selon la revendication 15, **caractérisé en ce qu'**un composant (130) limiteur de flux dans un sens d'écoulement prescrit, en particulier une vanne anti-retour (130), est associé à au moins un, préférentiellement à tous les dispositifs de thermorégulation (112ₗ) de l'agrégat de thermorégulation (101) sur un trajet de fluide entre un prélèvement de fluide de la conduite d'amenée (123) et un renvoi dans la conduite de retour (124).
